# EUROPÄISCHE PATENTSCHRIFT

(11) **EP 0 995 521 B1**
(45) Veröffentlichungstag und Bekanntmachung des Hinweises auf die Patenterteilung: **12.01.2005**
(21) Anmeldenummer: 99120305.0
(22) Anmeldetag: 12.10.1999
(51) Int. Cl.: B22C 11/08, B22C 25/00

(54) **Giesserei-Formmaschine, Verfahren sowie Verwendung der Formmaschine zur Herstellung kastengebundener Sandformen**
Foundry moulding machine, method and use of the machine for the manufacture of sand moulds in flasks
Machine à mouler pour fonderie, procédé et l'utilisation de la machine pour la production d'un moule en sable dans un chassis

(30) Priorität: 19.10.1998 DE 19848049
(43) Veröffentlichungstag der Anmeldung: 26.04.2000
(73) Patentinhaber: Künkel-Wagner Prozesstechnologie GmbH, 31061 Alfeld/Leine (DE)
(72) Erfinder: Mertes, Josef, 57334 Bad Laasphe (DE)
(74) Vertreter: Leonhard, Frank Reimund, Dipl.-Ing.

(56) Entgegenhaltungen:
- WO-A-95/31302
- DE-A- 3 803 648
- DE-A- 3 908 203
- DE-A- 4 305 128

## Beschreibung

Die Erfindung betrifft eine Formmaschine zur Herstellung von kastengebundenen Sandformen, unter Verwendung eines aus Oberund Unterkastenmodell bestehenden Modellplattenpaares, wobei die einzelnen Arbeitsschritte innerhalb einer Formlinie in geradlinig hintereinander liegenden und zeitparallel arbeitenden Stationen aufgeteilt sind.

Aus dem Stand der Technik sind vielfältige Ausführungsformen von Formmaschinen bekannt. Bei verschiedenen Ausführungsformen erfolgt das Sandeinfüllen in den Formkasten und das Verdichten zeitlich hintereinander, wobei dazwischen noch eine Bewegung des Sandfüllgefäßes oder der Formeinheit (*Modellplatte, Formkasten, Füllrahmen*) erforderlich ist. Dies erfordert einen hohen Zeitaufwand und es verbleibt zwangsläufig eine nur sehr kurze Zeit für das Sandeinfüllen in den Formkasten, welches bekanntlich durch schnelles öffnen des Sandfülltrichters mittels Jalousien- oder Fischmaulverschluß erfolgt. Die dadurch bedingte schlagartige Einfüllung der vordosierten Formsandmenge in den Formkasten führt zu Brückenbildungen des Formsandes über den engeren und tieferen Modellpartien, die dann nicht vollständig verfüllt werden, was im weiteren zu unbefriedigenden Verdichtungsergebnissen führt, weil die vorgebildeten Formsandbrücken sich beim Verdichten noch verstärken und dadurch der Sandfluß bzw. der Verdichtungsfluß in die tieferen Modelltaschen behindert wird. Auch ist bei diesem Stand der Technik von Nachteil, daß zwischen dem Formkasten und dem Füllrahmen eine Distanz von ca. 40% der Formkastenhöhe erforderlich ist, um den Formkasten mit dem überstehenden Formsand ohne die Gefahr des Sandabstreifens unterhalb des Füllrahmens herauszufahren. Nach dem Verdichten muß daher beim Entformen zunächst diese Distanz durchfahren werden, bevor der Formkasten im Feingang auf die Rollenbahn aufgesetzt wird, um den Trennvorgang von Modell und Form einzuleiten. Das Durchfahren dieser Distanz kostet Zeit, weil auf diesem relativ kurzen Weg die Absenkbewegung sanft beschleunigt und verzögert werden muß, denn hohe Beschleunigungs- und Verzögerungswerte würden zu Erschütterungen führen, die sich auf die noch auf der Modellplatte anhaftenden Form fortpflanzen würde und dadurch zum Abreißen sensibler Formballen führen können.

Im weiteren sind aus den Schriften DE-3803648-A1, DE-3908203-A1, und DE-4305128-A1 Ausführungen von Formmaschinen bekannt, womit das Sandeinfüllen in den Formkasten und der Form- und Verdichtungsvorgang in zwei separaten Stationen zeitparallel durchgeführt wird, wobei das Umsetzen der Formeinheit von der einen zur anderen Station über einen Drehtisch erfolgt. Nachteilig ist hierbei, daß die Hubtische relativ große Hübe durchfahren müssen, damit die Oberkannte des Füllrahmens als Obergrenze der Formeinheit auf dem Drehtisch unter den benachbarten Formen der Formlinie und deren unten vorstehenden Formballen bei einem entsprechenden Freimaß hindurch schwenken kann. Nachteilig ist auch, daß vor und nach der aparativ aufwendigen Drehbewegung ein mehrfaches Auf- und Abbewegen der Hubtische erforderlich ist, was Zeit kostet und bei DE-3908 203-A1 und DE-4305128-A1 auch zu Einschränkungen der Sandeinfüllzeit führt. Auch haftet diesem Stand der Technik gemäß der drei genannten Schriften der Nachteil an, daß beim Entformen zunächst die oben beschriebene Distanz von ca.40% der Formkastenhöhe mit Zeitverlust durchfahren werden muß, bevor der Formkasten im Feingang auf die Rollenbahn aufsetzt. Alle diese Nachteile bewirken einen erheblichen Aufwand an Funktionszeit, was zu einer entsprechend langen Taktzeit der Formmaschinen führt.

Aus dem Stand der Technik ist weiter eine auf dem Markt befindliche Formmschinenausführung bekannt, die für das Sandeinfüllen in den Formkasten und für den Form-und Verdichtungsvorgang zwei separate Stationen aufweist, die innerhalb der Formkastentransportbahn geradlinig und unmittelbar hintereinander liegend angeordnet sind und zwar in Formkastenlaufrichtung gesehen zuerst die Sandfüllstation zentrisch zur Formkastenmitte und direkt danach innerhalb der nächsten Formkastenmitte die Form- und Verdichtungsstation. Die in der Sandfüllstation zusammengestapelte und mit Formsand gefüllte Formeinheit (*Modellplatte, Formkasten, Füllrahmen*) wird dabei innerhalb der Formkastentransportbahn zusammen mit den Formkästen um eine Formkastenteilung weiter getaktet und gelangt so in die Form- und Verdichtungsstation. Gleichzeitig wird dabei eine fertige Form aus der Form- und Verdichtungsstation herausgefahren und ein leerer Formkasten in die Sandfüllstation eingefahren. Gleichzeitig wird auch das zuvor in der Form-und Verdichtungsstation ausgesenkte Modell auf einer unterhalb der Formkastentransportbahn gelegenen Ebene zurück zur Sandfüllstation transportiert. Hubtische in beiden Stationen übernehmen das Heben und Senken der Modellplatten. Es wird ein einzelner Füllrahmen verwendet, der mit einem separaten Antrieb auf einer oberhalb der Formkastentransportbahn gelegenen Ebene zurück zur Sandfüllstation transportiert wird. Der Rücktransport erfolgt während des Entformens und zwar sobald zwischen Formkasten und Füllrahmen ein entsprechender Mindestabstand erreicht ist. In der Sandfüllstation hat die Modellplatte den Formkasten zwischenzeitlich aufgenommen, so daß der angekommene Füllrahmen nach einem Resthub des Hubtisches aufgenommen wird und das Sandeinfüllen in den Formkasten beginnen kann. Dieser Stand der Technik hat den Nachteil, daß die Verwendung eines nur einzelnen Füllrahmens trotz einer gewissen Verbesserung gegenüber dem zuvor beschriebenen Stand der Technik immer noch einen hohen Aufwand an Funktionszeit erfodert, was zu einer entsprechend langen Taktzeit der Formmaschine führt und zudem die Sandfüllzeit erheblich einschränkt. Im weiteren ist auch hier von Nachteil, daß beim Entformen die oben beschriebene Distanz mit Zeitverlust durchfahren werden muß.

In der Folge zum zuvor beschriebenen Stand der Technik wurde die Formmaschinenausführung gemäß der Schrift WO 95/31302 bekannt. Diese Ausfführung wurde gegenüber dem zuvor beschriebenen Stand der Technik um einen zweiten Füllrahmen ergänzt, der in einer zusätzlichen und höher liegenden Ebene von der Verdichtungsstation zur Sandeinfüllstation zeitgleich zum Formkastentransport zurücktransportiert wird, wodurch dieser Rücktransport keinen Einfluß auf die Taktzeit haben soll. Besonders nachteilig ist hierbei jedoch die extrem große Distanz zwischen Formkastentransportbahn und den Arbeitspositionen beim Verdichten und beim Sandeinfüllen in den Formkasten. Das Durchfahren dieser extrem langen Wege erfordert Zeit und verlängert dadurch die Taktzeit der Formmaschine und schränkt außerdem auch noch die Zeit für das Sandeinfüllen in den Formkasten ein. Von besonderem Nachteil ist auch, daß die noch auf der Modellplatte aufliegende, verdichtete Form über einen extrem langen Weg abgesenkt werden muß, bevor der Formkasten zum Entformen auf die Rollenbahn aufsetzt. Die durch Beschleunigungs- und Verzögerungsvorgänge unvermeidlichen dynamischen Kräfte können dabei zum Abreißen sensibler Formballen führen.

Die Aufgabe der vorliegenden Erfindung ist es, die zuvor beschriebenen Nachteile der verschiedenen Formmaschinenausführungen zu vermeiden und eine Formmaschine vorzuschlagen, womit durch die Konzentrierung und Reduzierung der taktzeitrelevanten Bewegungen sowie durch die Verlagerung von totzeitverursachenden Nebenbewegungen in parallel arbeitende Funktionseinheiten, eine deutliche Verkürzung der Taktzeit und damit eine deutliche Erhöhung der Maschinengeschwindigkeit erreicht wird, wobei aber auch zugleich eine entsprechend lange Zeit für ein vorteilhaftes, zeitgedehntes und feindosierendes Sandeinfüllen in den Formkasten zur Verfügung stehen soll.

Diese Aufgabe wird erfindungsgemäß gelöst durch die Merkmale der Ansprüche 1, 6 und 19. Vorteilhafte Ausführungsformen ergeben sich aus den sonstigen Ansprüchen.

Die erfindungsgemäße Formmaschine mit vier Arbeitsstationen weist eine Reihe von erheblichen Vorteilen auf, die in der Folge beschrieben werden.

Das Ablegen der Füllrahmen auf den Formkasten erfolgt in der ersten Arbeitsstation und das Abnehmen der Füllrahmen vom Formkasten erfolgt in der vierten Arbeitsstation. In der zweiten Arbeitsstation wird die Modellplatte mit dem Formkasten zusammengefügt und über einen Sandleittrichter mit Formsand gefüllt. In der dritten Arbeitsstation erfolgt die Formverdichtung und das Entformen. Durch diese Aufteilung der Arbeitsschritte werden Totzeiten beim eigentlichen Formvorgang vermieden und Arbeitshübe der Formeinheiten wesentlich verkürzt.

Der leere Formkasten mit aufliegendem Füllrahmen kann bei einem nur geringfügigem Spiel von ca.15mm unter den Sandleittrichter einfahren. Nachfolgend wird die Modellplatte unter den Formkasten gehoben. Der Formkasten wird dabei nur ca.8mm von seiner Transportrollenbahn abgehoben. Die Modellplatte befindet sich dabei auf einem Höhenniveau, bei dem die Rollen der Modellplattenrollenbahn mit ca.3mm Spiel unter die Modellplattenlaufleiste einschwenken. Nach dem Absetzen der Modellplatte auf ihre Rollenbahn befindet sich der auf der Modellplatte aufliegende Formkasten also ca.5mm (8-3!) über seiner Rollenbahn. Nach dem Einfahren des Formkastens mit aufliegendem Füllrahmen, wird der Sandleittrichter über eine Kurzhubvorrichtung nach ca.15mm Hub kraftschlüssig auf den Füllrahmen aufgesetzt. Durch das Anheben des Formkastens wird der Sandleittrichter wieder geringfügig nach oben gedrückt und er sitzt somit kraftschlüssig und dicht auf dem Füllrahmen auf. Sobald die Modellplatte den Formkasten erfaßt hat beginnt das Sandeinfüllen. Da der Formkasten sich beim Sandeinfüllen hinsichtlich seines Höhenniveaus bereits in Transportposition befindet, kann das Sandeinfüllen bis zum Weitertakten der Formkästen dauern, da der Sandleittrichter nur ca.10mm (15-5!) vom Füllrahmen abgehoben werden muß, was für den nachfolgenden Füllrahmen ein Einlaufspiel von ca.15mm bedeutet. Für das Sandeinfüllen steht somit ca.60% der gesamten Taktzeit zur Verfügung.

Beim Formkastentransport werden die über Stoßbolzen aneinanderliegenden Formkästen um eine Teilung weiter getaktet. Dabei gelangt die mit Formsand gefüllte Formeinheit in die Verdichtungsstation. Gleichzeitig dazu wird das in der Verdichtungsstation ausgesenkte Modell unterhalb der Formkastentransportbahn zur Sandfüllstation zurücktransportiert. Die Unterkante des feststehenden Anpreßrahmens der Verdichtungsstation und die Unterkante des angehobenen Sandleittrichters liegen auf dem gleichem Niveau. Daher fährt die Oberkante des Füllrahmens der mit Formsand gefüllten Formeinheit mit einem geringen Spiel von nur ca.10mm unter den Anpreßrahmen der Verdichtungsstation ein. Die Modellplatte läuft dabei auf der ihr zugeordneten Rollenbahn, während der Formkasten immer noch einen Abstand von ca.5mm zu seiner Rollenbahn hat. Der Hubtisch der Verdichtungsstation fährt unter die Modellplatte und preßt die Formeinheit nach einem weiteren Hub von nur ca.10mm mit einer verdichtungsabhängigen Vorspannkraft gegen den Anpreßrahmen der Verdichtungsstation, wonach dann die Verdichtung erfolgt. Der Formkasten hat dabei einen Abstand von nur ca.15mm zu seiner Rollenbahn, auf die er nach dem Verdichten abgesetzt wird. Um aber nach dem Verdichten ein zeitaufwendiges Durchfahren dieser 15mm im Feingang zu vermeiden, sind die vier außenliegenden Laufrollen der Formkastenrollenbahn im Bereich der Verdichtungsstation auf verstellbaren Exzenterbolzen gelagert. Nach dem Anpressen der Formeinheit an den Anpreßrahmen der Verdichtungsstation werden die vier Laufrollen durch Verstellen ihrer Exzenterbolzen distanzfrei gegen die Laufleiste des Formkastens gedrückt, wodurch nach dem Verdichten und einem sanften Entspannen der Verdichtungs-bzw. Vorspannkraft das Entformen mit dem langsamen Aussenken des Modells aus der Form sofort und ohne Zeitverlust beginnen kann. Das langsame Aussenken ist zum vorsichtigen Trennen von Modell und Form erforderlich und nach einem modellabhängigen Weg wird das Aussenken des Modells auf eine höhere Geschwindigkeit beschleunigt. Nachdem das Modell vollständig aus der Form herausgesenkt ist, werden die vier Laufrollen während der restlichen Abwärtsbewegung der Modellplatte synchron zueinander auf das Niveau der übrigen Laufrollen abgesenkt, wodurch der Formkasten auf seine Rollenbahn abgesenkt wird. Die Exzenterbolzen drehen dabei in den unteren Exzenterpunkt, so daß der Formkasten mit einer sinusförmigen Bewegung sanft mit dem Geschwindigkeitswert Null auf die übrigen Rollen aufsetzt. Durch das sanfte Entspannen der Verdichtungs-bzw. Vorspannkraft, welches unmittelbar in das langsame Aussenken des Modells aus der Form übergeht sowie auch durch das sanfte Aufsetzen des Formkastens auf seine Transportrollenbahn, wird eine besonders vorsichtige und erschütterungsfreie Behandlung der verdichteten Form ohne Zeitverlust ermöglicht.

Eine weitere Variante besteht darin, die vier exzentergelagerten Laufrollen nicht gegen die Laufleiste des Formkastens zu drücken, sondern sie bis auf eine Distanz von ca.3mm an die Formkastenlaufleiste heranzufahren. Hierbei wird nach dem sanften Entspannen der Verdichtungs-bzw. Vorspannkraft zunächst die gesamte Formeinheit um die ca.3mm langsam abgesenkt, bevor der Formkasten auf die exzentergelagerten Laufrollen aufsetzt, womit dann das Entformen beginnt. Von Vorteil ist hierbei, daß das Entspannen der Verdichtungs- bzw. Vorspannkraft und das Entformen sicher getrennt sind, wobei der Zeitbedarf zur Überbrückung der ca.3mm keine spürbare negative Auswirkung auf die Taktzeit hat. Auch bei dieser Variante ist eine besonders vorsichtige und erschütterungsfreie Behandlund der verdichteten Form gewährleistet. Insgesamt bewirken beide Varianten ohne Zeitverlust ein erschütterungsfreies und sanftes Entformen, wodurch Beschädigungen an der Form wie z.B. das Abreißen sensibler Formballen vermieden werden.

Ein wesentlicher Vorteil ist auch, daß der Füllrahmen außerhalb der Verdichtungs- und Entformstation vom Formkasten abgenommen wird, also wenn Modell und Form bereits getrennt sind. Die beim Trennen von Füllrahmen und Form auftretenden Erschütterungen, wie es beispielsweise beim Stand der Technik durch abruptes Festhalten des Füllrahmens während der Abwärtsbewegung der Fall ist und wobei diese Erschütterungen auf die noch auf dem Modell haftende Form einwirken, sind bei der erfindungsgemäßen Formmaschine nicht existent.

Die Formkästen werden in den beiden Außenstationen zentriert. Die beiden dazwischen befindlichen Formkästen der Sandfüllstation und der Verdichtungsstation haben dabei ein geringfügiges Spiel zueinander, so daß eine ungehinderte vertikale Bewegung möglich ist. Da für die Formkästen in der Sandeinfüll- und Verdichtungsstation eine vertikale Bewegung von jeweils nur ca.15mm erforderlich ist, bleiben die Formkästen mit dem geringfügigen Spiel innerhalb ihrer Stoßbolzen geführt, d.h. ein aus- und einfädeln der Formkästen während der vertikalen Hubbewegungung ist vorteilhafterweise nicht erforderlich.

Zum Betrieb der erfindungsgemäßen Formmaschine wird ein Modellpaar benötigt, so daß nacheinander jeweils eine Oberkasten- und eine Unterkastenform hergestellt wird. Mit einem in Bereitschaft stehenden Modellpaar kann ein fliegender Modellwechsel durchgeführt werden. Durch die vier hintereinander liegenden Stationen ist es außerdem möglich, mit 2 oder 3 Modellpaaren im ständigen Modellwechsel zu fahren, d.h. nach jedem Takt kann das Modell gewechselt werden. Dies ist besonders von Vorteil, wenn z.B. ein Modell mit Kühleisen oder mit exothermen Speisern bestückt werden muß. Die erfindungsgemäße Formmaschine bietet dazu den Vorteil, daß die Modelle auf der Umlaufbahn vor der Formmaschine für das Handling frei zugänglich sind und insbesondere beim Umlauf mit 3 Modellpaaren eine genügend lange Handlingszeit zur Verfügung steht. Falls beim Umlauf mit 2 Modellpaaren die etwas kürzere verfügbare Handlingszeit nicht ausreicht, kann auch vorteilhafterweise eine Modellkombination gefahren werden, bei der beispielsweise ein Modellpaar ohne Behandlungsbedarf zwei mal hintereinander abgeformt wird, während das andere Modellpaar zwischenzeitlich auf der Umlaufbahn mit dem erforderlichen Zubehör bestückt wird und danach zu einem einmaligen Formvorgang in die Formmaschine einwechselt und wonach sich dieser 2:1-Zyklus der Losgröße ensprechend wiederholt. Beim Betrieb mit 2 oder 3 Modellpaaren können weitere Modelle auf einer Parkbahn außerhalb der Umlaufbahn zum Einwechseln in Bereitschaft stehen.

Das Abheben des Füllrahmens vom Formkasten, das Auflegen des Füllrahmens auf den Formkasten sowie der Rücktransport der Füllrahmen von der Abhebestation zur Auflegestation erfolgt völlig losgelöst von den Formvorgängen, die in den beiden Mittelstationen ablaufen. Der Füllrahmenrücktransport erfolgt auf der Rückseite der Formmaschine über eine angetriebene Rollenbahn oder über eine Gefällerollenbahn. Mit der Anordnung der Rücklaufrollenbahn auf der Formmaschinenrückseite wird vorteilhafterweise ein ohnehin vorhandener Totraum oberhalb der Palettentransportbahn genutzt. Vorteilhaft ist dabei auch, daß nur ein geringer Abstand zwischen der Formmaschine und der Palettenbahn erforderlich ist, was kurze Transportwege für Formkastenübersetzgeräte der Formanlage bedeutet und wodurch der Flächenbedarf für die Formanlage reduziert werden kann. Es sind insgesamt 5 Füllrahmen im Umlauf, wodurch die einzelnen Arbeitsschritte beim Füllrahmenumlauf ohne Zeitzwang innerhalb der Formmaschinentaktzeit durchgeführt werden können.

Die erfindungsgemäße Formmaschine ist innerhalb eines klar umgrenzten Maschinengerüstes kompakt und übersichtlich gegliedert und sie läßt sich auf einfache Weise in eine Formlinie bzw. Formanlage integrieren, wobei einlaufseitig eine Formkastenreinigungsvorrichtung und auslaufseitig eine Formkastenwendevorrichtung angebaut werden kann. In der erfindungsgemäßen Formmaschine können auch alle gängigen Verdichtungsverfahren wie beispielsweise das Luftimpulsverfahren mit seinen verschiedenen Varianten, das mechanische Vielstempelpressen oder auch das Luftstrompressen auf einfache Weise integriert werden. Beispielsweise ist in Fig.1 das Luftimpulsverfahren und in Fig.3 das Vielstempel-Luftstrompressen angedeutet.

Ein besonderer Vorteil besteht auch darin, daß die erfindungsgemäße Formmaschine ein zeitgedehntes Sandeinfüllen in den Formkasten ermöglicht, wobei hierfür ca.60% der gesamten Taktzeit zur Verfügung steht. Der Formsand wird dabei während der verfügbaren Einfüllzeit kontinuierlich mit einem gleichmäßigen und rechteckigen Querschnittsprofil von einem Transportband aus einem Vorratsbunker abgezogen und über einen in einem Sandleittrichter angeordneten, mehrstufigen Aeratorsatz in den Formkasten eingefüllt. Die Breite des Querschnittprofils entspricht dabei annähernd dem Innenmaß des Formkastens in Bezug auf seine Querachse. Damit wird zunächst über die Breite des Formsandeinlaufes bzw. über die Querachse des Formkastens eine gleichmäßige Formsandverteilung erreicht. Der so im Querschnittsprofil gleichmäßig verteilte Formsand fällt mittig in den Sandleittrichter ein und trifft dabei auf den mehrstufigen Aeratorsatz. Der mehrstufige Aeratorsatz lockert einerseits den Formsand auf und andererseits wird durch eine gezielte Wahl der Drehrichtung und der Drehzahl einzelner Aeratorachsen eine gleichmäßige Formsandverteilung über die Längsachse des Formkastens erreicht. In der ersten Phase von ca.2/3 der Einfüllzeit wird das Sandeinfüllen in den Formkasten durch einen Luftstrom unterstützt, der über Schlitzdüsen in der Modellplatte angesaugt wird. Dieser Luftstrom kann über ein Sieb an der Oberseite des Sandleittrichters ungehindert eintreten und es kommt dadurch gewollt zu keiner Unterdruckauswirkung im Formraum. Das Sieb verhindert andererseits das Herausspritzen von Formsand durch die Aeratorwirkung. Da der Sandleittrichter während des Füllvorganges dicht auf dem Füllrahmen aufsitzt, ist der gesamte Formraum sanddicht jedoch nicht luftdicht verschlossen. Dadurch kann kein Formsand austreten, was eine besonders saubere Sandeinfüllung ermöglicht. Der Luftstrom fließt mit dem fallenden Formsand nach unten und unterstützt in besonders vorteilhafter Weise durch Ansaugen des Formsandes das gleichmäßige Füllen aller Modellpartien, insbesondere der sensiblen, engen und tiefliegenden Modelltaschen, ohne dabei einen Unterdruck mit Vorverdichtungseffekt zu bewirken. Durch das kontinuierliche und zeitgedehnte Einfüllen wird dabei eine allmählich ansteigende und gleichmäßige Füllung aller Modellpartien und insbesondere der engen und tiefen Modelltaschen sichergestellt, was für eine gute und gleichmäßige Formverdichtung von besonderer Bedeutung ist. Durch eine allmähliche Geschwindigkeitssteigerung des Transportbandes auf den Maximalwert kann die anfängliche Einfüllung kritischer Modellpartien besonders vorsichtig erfolgen. Nach ca.2/3 der Einfüllzeit sind in der Regel alle Modellpartien mit Formsand bedeckt. Das Einfüllen des restlichen Formraumes, welcher den oberen Bereich des Formkastens und den Bereich des Füllrahmens ausmacht, erfordert kein so vorsichtiges Einfüllen mehr, so daß dieser Raum mit dem inzwischen erreichten maximalen Geschwindigkeitswert des Transportbandes aufgefüllt werden kann. Auch ist für das letzte Drittel der Luftstrom nicht mehr erforderlich. Dadurch kann der Modellplattenhubtisch, über den der Luftstrom angesaugt wird, vorzeitig absenken um so rechtzeitig für den Rücktransport der Modellplatte in der unteren Position zu sein. Für das Sandeinfüllen in den Formkasten wird die verfügbare Zeit als fixe Größe voll ausgenutzt. Die Dosierung der vom jeweiligen Modell abhängigen Formstoffmenge wird durch Veränderung der Transportbandgeschwindigkeit und/oder durch Veränderung der Schichthöhe des Formsandes auf dem Transportband über einen Schieber am Auslauf des Vorratsbunkers eingestellt.

Durch eine alterantive Ausführungsform, bei der die Modellplatte bereits in der ersten Station unter den Formkasten gehoben wird, kann die Zeit für das Sandeinfüllen in die Formeinheit weiter verlängert werden, weil die hierfür verfügbare Zeit sich aus der Gesamttaktzeit abzüglich der Formkastentransportzeit ergibt.

Nachstehend wird ein Ausführungsbeispiel der Erfindung anhand der Zeichnungen beschrieben. Hierbei zeigen:
- **Fig.1**: einen Längsschnitt durch die Formmschine mit einer von rechts nach links dargestellten Durchlaufrichtung der Formkästen.
- mit Station **"A"** zum Auflegen des Füllrahmens auf den Formkasten
- mit Station **"B"** zum Sandeinfüllen in den Formkasten
- mit Station **"C"** zum Verdichten und Entformen
- mit Station **"D"** zum Abnehmen des Füllrahmens vom
Formkasten
- **Fig.2**: einen Querschnitt durch die Sandeinfüllstation gemäß Schnittlinie B-B in Fig.1
- **Fig.3**: einen Querschnitt durch die Verdichtungsstation gemäß Schnittlinie C-C in Fig.1
- **Fig.4**: einen Querschnitt durch die Füllrahmenumsetz-Stationen und durch die Modellwechselstation.
- als Füllrahmenauflegestation gemäß Schnittlinie A-A in Fig.1
- als Füllrahmenabhebestation gemäß Schnittlinie D-D in Fig.1
- die beiden Stationen weisen eine identische Darstellung auf, wobei jedoch gemäß Schnittlinie A-A die Verdichtungseinheit (11) und die Rollenbahnen (26 und 86) nicht sichtbar wären.
- **Fig.5**: eine Draufsicht auf den Füllrahmenumlauf gemäß Schnittlinie E-E in Fig.1
- **Fig.6**: eine Draufsicht auf den Modellplattenumlauf gemäß Schnittlinie F-F in Fig.1
- **Fig.7**: einen Längsschnitt durch die Formmaschine mit einer weiteren Ausführungsvariante für den Quertransport der Füllrahmen.

**Fig.1** zeigt ein Maschinengerüst bestehend aus dem Kopfrahmen **6**, dem Grundrahmen **7** und den Säulenpaaren **8** und **9**. Das Säulenpaar **8** weist zur Aufnahme der Verdichtungskräfte einen größeren Querschnitt auf. Die Säulenpaare **8** und **9** sind auch in **Fig.5** und **6** dargestellt. Die Verdichtungseinheit **10** bzw. **11**, die für verschiedene Verdichtungsverfahren ausgelegt sein kann, ist im Kopfrahmen **6** integriert. Durch das Maschinengerüst verläuft die Rollenbahn **12** zum Transport der Formkästen **4**, die jeweils nach den Arbeitszyklen der einzelnen Stationen taktweise in Pfeilrichtung **13** durch die Formmaschine transportiert werden. Die Formkästen liegen dabei über ihre verschleißfesten Stoßbolzen **14** aneinander. Die Transportrollenbahn **12** ist an den Säulen **8** und **9** befestigt. Innerhalb des Maschinengerüstes sind vier Arbeitsstationen angeordnet, deren vertikale Achsen mit **"A"**, **"B"**, **"C"** und **"D"** bezeichnet sind. Die Abstände dieser Achsen entsprechen der Formkastenteilung auf der Transportrollenbahn **12**. Die Unterkante **10a** der Verdichtungsstation **10/11** und die Unterkante des angehobenen Sandleittrichters **22** haben das gleiche Höhenniveau **23,** wobei das Freimaß **23a** zwischen dem Höhenniveau **23** und der Oberkante des in die Station **"B"** einfahrenden Füllrahmens **5a** sowie des aus der Station **"C"** ausfahrenden Füllrahmens **5c** ca. 15mm beträgt. An der Einlaufseite der Formmaschine ist eine Formkastenreinigungsvorrichtung **15** und an der Auslaufseite eine Formkastenwendevorrichtung **16** in Form eines Trommelwenders angebaut.

In der Achse **"A"** wird in der oberen Ebene der Füllrahmen **5** auf den Formkasten **4** aufgesetzt und in der unteren Ebene ist auf dem angehobenen Hubtisch **28A** eine Modellplatte **2a** bereitgestellt, die im Falle eines Modellwechsels zeitgleich mit dem Formkastentransport **13** von Station **"A"** zur Station **"B"** transportiert wird. Die Darstellung zeigt den bereits abgelegten Füllrahmen **5a** mit der abgesenkten Füllrahmenhubvorrichtung **17**.

In der Achse **"B"** wird der Formsand in den Formkasten eingefüllt. Die Darstellung zeigt die bereits bis zur Linie **18** fertig mit Formsand gefüllte Unterkasten-Formeinheit, die aus Modellplatte **1b**, Formkasten **4b** und Füllrahmen **5b** besteht. Dabei ist die Modellplatte **1b** auf ihrer oberen Rollenbahn **19** abgestellt und der Formkasten **4b** befindet sich in einem geringfügigen Abstand **20** (ca.5mm) zu seiner Rollenbahn **12**. Der Hubtisch **21**, der die Modellplatte **1b** unter den Formkasten **4b** gehoben hat, befindet sich wieder in der abgesenkten Position und der Sandleittrichter **22** ist vom Füllrahmen **5b** abgehoben, wobei sich die Unterkante des Sandleittrichters **22** und die Unterkante der Verdichtungseinheit **10/11** bzw. des Anpreßrahmens **10a** auf gleichem Höhenniveau befinden. Das geringfügige Abstandsmaß **23b** zwischen der Oberkante des Füllrahmens **5b** und Unterkante des Sandleittrichters **22** beträgt dabei ca.10mm.

In der Achse **"C"** erfolgt das Verdichten der Form und das Trennen von Form und Modell (*Entformen*). Die Darstellung zeigt den bereits abgeschlossenen Formvorgang. Dabei steht der Formkasten **4c** mit der verdichteten Oberkastenform auf seiner Rollenbahn **12**, der Füllrahmen **5c** liegt auf dem Formkasten **4c** auf und der Formstoff ist bis zur Linie **24** verdichtet. Der Hubtisch bzw. Preßtisch **25** ist abgesenkt, die Oberkastenmodellplatte **1a** steht auf ihrer unteren Rollenbahn **26** zum Rücktransport zur Station **"B"** bereit und die obere Modellplattenrollenbahn **27** ist eingeschwenkt und somit zur Aufnahme der Formeinheit (*Modellplatte* ***1b****, Formkasten* ***4b*** *und Füllrahmen* ***5b***) aus der Station **"B"** bereit. Für den Rücktransport der Modellplatte **1a** von Station **"C"** nach Station **"B"** ist ein geringes Freimaß **75b** (ca.20mm) zwischen dem höchsten Punkt des Modells und dem untersten Punkt der Modellplatte erforderlich. Das maximale Aussenkmaß **75** wird dabei von der maximalen Modellhöhe **75a**, dem Freimaß **75b** und der Modellplattenhöhe **75c** bestimmt.

In der Achse **"D"** wird in der oberen Ebene der Füllrahmen **5d** vom Formkasten **4d** abgenommen und in der unteren Ebene ist der angehobene Hubtisch **28D** bereit, im Falle eines Modellwechsels die Modellplatte **1a** aus der Station **C** aufzunehmen, wobei der Transport zeitgleich mit dem Formkastentransport **13** durchgeführt würde. Die Darstellung zeigt den bereits abgehobenen und zur Hinterseite der Formmaschine transportierten Füllrahmen **5d**. Die Füllrahmenhubvorrichtung **29** ist abgesenkt und somit zur Aufnahme des nächst folgenden Füllrahmens **5c** bereit.

In den Stationen **"A"** und **"D"** werden die Formkästen über die Zentrierkolben **30** (Fig.1,4,7) zentriert und arretiert. Die Zentrierung wird nur für den Formkastentransport **13** gelöst und danach wieder geschlossen. Wegen der Hubzylinder **17a** und **29a** erfolgt die Zentrierung außerhalb der Formkastenmitte in Bezug auf seine Längsachse. Dies hat zudem den wesentlichen Vorteil, daß die zwangsläufige Schwächung des Formkastenprofils durch die Zentrierbüchsen **31** in einem Bereich erfolgt, in dem die Formkastenwand durch den bei der Verdichtung entstehenden Innendruck am geringsten belastet wird, nämlich nahe dem Bereich, in dem die Vorzeichen der Momentenflächen von plus nach minus wechseln. Im weiteren bleibt die Lage der Formkästen in Bezug auf die außermittige Anordnung der Zentrierbüchsen **31** durch die Verwendung von Trommelwendern innerhalb der gesamten Formanlage unverändert. Die beiden Formkästen **4b** und **4c** in den Stationen **"B"** und **"C"** haben zwischen den zentrierten und arretierten Formkästen **4a** und **4d** über ihre Stoßbolzen **14** ein geringfügiges Spiel von ca.0,7mm pro Stoß, so daß sie ungehindert die erforderlichen vertikalen Bewegungen durchführen können. Die Zentrierkolben **30** (Fig.4) und die Zentrierbüchsen **31** (Fig.4) sind so ausgeführt, daß die Formkästen nur in horizontaler Richtung zentriert werden, während die Zentrierbüchse **31** bzw. der Formkasten in vertikaler Richtung zum Zentrierkolben **30** frei beweglich ist.

Die **Fig.1** zeigt entsprechend der vorangegangenen Beschreibung die Ausgangsstellung der Formmaschine und der Funktionsablauf, der später noch genauer beschrieben wird, kann in dieser Stellung mit dem Öffnen der Zentrierkolben **30** und dem nachfolgenden Formkastentransport **13** beginnen.

Die **Fig.2** zeigt einen Querschnitt durch die Sandeinfüllstation **"B"** gemäß der Schnittlinie B-B in Fig.1. Im linken Halbschnitt wird der Betriebszustand während des Sandeinfüllens in den Formkasten gezeigt, wobei sich der augenblickliche Füllstand beispielsweise in Höhe der Linie **32** befindet. Der Hubtisch **21** hat die Modellplatte **1b** von der unteren Modellplattenrollenbahn **26** abgehoben und unter den Formkasten **4b** gefahren, der dabei um das Maß **33** (ca.8mm) von seiner Rollenbahn **12** abgehoben wurde. Der Sandleittrichter **22** sitzt dicht auf dem Füllrahmen **5b** auf. Die Modellplatte **1b** steht so hoch, daß die Laufrollen **19a** der horizontal verstellbaren oder schwenkbaren Modellplattenrollenbahn **19** mit dem Spiel **34** (ca.3mm) unter die Laufleiste der Modellplatte **1b** einfahren oder einschwenken können. Die Modellplattenrollenbahn **19** war beim Hochfahren der Modellplatte **1b** zurückgefahren um den Durchgang der Modellplatte zu ermöglichen. Der rechte Halbschnitt der **Fig.2** zeigt den bereits abgeschlossenen Sandeinfüllvorgang. Dabei ist die Formeinheit bis zur Linie **18** fertig mit Formsand gefüllt. Der Hubtisch **21** ist in die untere Position gefahren, die Modellplatte **1b** wurde auf die Modellplattenrollenbahn **19** abgestellt und der auf der Modellplatte **1b** aufliegende Formkasten **4b** befindet sich dabei in einem geringfügigen Abstand **20** (ca.5mm) zu seiner Rollenbahn **12.** Der Sandleittrichter **22** ist vom Füllrahmen **5b** abgehoben, wobei das Abstandsmaß **23b** zum Füllrahmen ca.10mm beträgt. Der rechte Halbschnitt der **Fig.2** entspricht daher wie in Station **"B"** (Fig.1) der Ausgangsstellung in diesem Bereich. Links in **Fig.2** ist die Füllrahmenrücklaufbahn **71** und rechts in **Fig.2** ist die Modellplattenumlaufbahn **86** angedeutet. Die um das Maß **35** hochgezogene Laufleiste der Modellplatte ermöglicht das Freimaß **36** (Fig.1,2 u.3) mit einer Zugangs- bzw. Einsichtsmöglichkeit zur Modellplatte, was auch für **Fig.3** im Bereich der Verdichtungsstation zutreffend ist.

Die in **Fig.1 u.2** gezeigte Sandeinfüllvorrichtung weist einen Sandleittrichter **22** auf, dessen Innenabmessungen um das Maß **37** geringfügig kleiner sind als die Innenabmessungen des Füllrahmens **5**. Dadurch werden bei Maßungenauigkeiten Flächenüberstände an der Innenseite des Füllrahmens vermieden, auf die sich Formsand ablagern könnte. Der Sandleittrichter 22 ist innen mit Teflon **38** ausgekleidet, um ein Anbacken des Formsandes zu vermeiden. Innerhalb des Sandleittrichters 22 ist ein dreistufiger Aeratorsatz **39** angeordnet, dessen Achsen in außen am Sandleittrichter **22** befestigten Lagerschilden **40** gelagert sind und die über die Antriebselemente **41** und **42** angetrieben werden. Die Aeratorachsen haben gemäß Darstellung in **Fig.1** unterschiedliche Drehrichtungen, die einerseits eine optimale Formsandauflockerung bewirken und andererseits für eine gleichmäßige Formsandverteilung in der Formkastenlängsachse sorgen. Sinnvollerweise wird dabei die eine Drehrichtung der linksseitigen Antriebseinheit **41** und die andere Drehrichtung der rechtsseitigen Antriebseinheit **42** zugeordnet. Der Sandleittrichter **22** ist an einem zylinderbetätigten Hebelsystem **43** aufgehängt, wobei die beiden Hebelarme **43a** und **43b** (Fig.1 u.2) sowie der einzelne Hebelarm **43c** (Fig.1) starr mit einer Welle **43d** (Fig.1) verbunden sind. Dadurch werden die beiden Hebelarme **43a** und **43b** von dem einzelnen Hubzylinder **44** (Fig.1 u.7) synchron bewegt. Das Hebelsystem lagert in den beiden Lagersäulen **45.** Der Sandleittrichter **22** wird im oberen Bereich über die Zapfen **46** (Fig.1 u. 2) an den Hebelarmen **43a** und **43b** aufgehängt und im unteren Bereich über die Bolzen **47** (Fig.1u.2) geführt, wodurch eine exakt geführte vertikale Bewegung des Sandleittrichters ermöglicht wird. Die Aeratorsätze laufen während des Betriebes der Formmaschine ununterbrochen weiter, d.h. sie werden in der jeweils kurzen Zeitphase, in der kein Sand eingefüllt wird nicht ausgeschaltet. Um dabei ein Vibrieren des Sandleittrichters durch die drehenden Aeratoren zu vermeiden, wird der Sandleittrichter 22 in seiner oberen und unteren Arbeitsposition kraftschlüssig eingespannt. Der pneumatische Hubzylinder **44** hat dazu entsprechende Hubreserve, so saß der Sandleittrichter in der unteren Stellung fest auf den Füllrahmen **5** gedrückt wird und in der oberen Stellung fest gegen die Anschläge **48** gezogen wird.

Der Hubtisch **21** weist mindestens zwei aus dickwandigen Rohren bestehende Führungsstangen **49** auf, die einerseits die Funktion der Hubtischführung haben und andererseits als Verbindungsleitung zur Luftansaugung über die Modellplatte dienen. Die Führungsstangen **49** werden am unteren Ende über flexible Schlauchleitungen **50** mit einer regelbaren und abschaltbaren Unterdruckquelle **51** verbunden, womit ein den Erfordernissen entsprechend geregelter Luftstrom erzeugt wird. Dieser Luftstrom wird über die in der Modellplatte eingesetzten Schlitzdüsen **52** angesaugt und über den Modellplattenhohlraum **53**, den Bohrungen **54 u.55** und den Hohlraum der Führungsstangen **49** zur Unterdruckquelle **51** geführt. Der über die Schlitzdüsen **52** angesaugte Luftstrom bewirkt, daß bei entsprechend geregelter Intensität zusammen mit dem feindosiert einfallenden Formsand eine allmähliche und gleichmäßige Füllung aller Modellpartien, insbesondere der engen und tiefliegenden Modelltaschen erreicht wird, ohne daß dabei ein Unterdruck mit Vorverdichtungseffekt des Formsandes entsteht. Der wesentliche Effekt ist hiebei, daß in allen Modellpartien eine gleichmäßige und feine bzw. enge Schüttdichte der Sandkörner unter Vermeidung von Hohlräumen bzw. Luftblasen erzielt wird. Dies ist eine wichtige Voraussetzung für eine optimale und gleichmäßige Formverdichtung. Zur Vermeidung einer Unterdruckauswirkung in der Formkammer **56** ist der Sandleittrichter **22** an der Oberseite sanddicht mit einem Sieb **57** (Fig.1) abgedeckt, so daß der angesaugte Luftstrom ungehindert in den Sandleittrichter **22** und in die Formkammer **56** eintreten kann. Das Sieb **57** verhindert andererseits ein herausspritzen des von den Aeratoren aufgewirbelten Formsandes. Der Luftstrom hat seine besondere Bedeutung in der Anfangsphase der Formsandeinfüllung, in der zunächst die Modellpartien verfüllt werden. Ab einer bestimmten Füllhöhe kann daher der Luftstrom kontinuierlich reduziert werden, bis er etwa im Füllhöhenbereich der Linie **32** den Wert Null erreicht bzw. ausgeschaltet wird. Der Hubtisch **21** kann dann während der restlichen Einfüllung bis zur Linie **18** in seine untere Position absenken, um so rechtzeitig die Rollenbahn **26** für den Modellplattentransport von Station **"C"** nach Station **"B"** frei zu geben.

Die Formsandzufuhr in den Sandleittrichter **22** und in die Formkammer **56** erfolgt über das Transportband **58**, welches den Formsand aus einem Vorratsbunker **59** abzieht und ihn über den Zwischentrichter **60** in den Sandleittrichter **22** fördert. Dabei wird der Formsand durch eine entsprechend gestaltete Austrittsöffnung mit einem gleichmäßigen rechteckigen Querschnittprofil **61** aus dem Vorratsbunker **59** abgezogen. Die Breite des Querschnittprofils **61** entspricht annähernd der Innenbreite des Formkastens **4**, so daß über die Querachse eine gleichmäßige Formsandverteilung erreicht wird. Die Seitenwände des Zwischentrichters **60** reichen als seitliche Führungswände bis an den Vorratsbunker **59** heran und sie verhindern, daß das rechteckige Querschnittsprofil **61** des Formsandes zerfällt. Die Innenwände des Zwischentrichters **60** sind mit Teflon **38a** ausgekleidet, um ein Anbacken des Formsandes zu vermeiden. Der so über die Querachse gleichmäßig verteilte Formsand fällt mittig (**Fig.1**) in den Sandleittrichter **22** und wird dann durch verstellbare Leitelemente **62** und durch die Aeratoren **39** nach beiden Seiten in der Längsachse des Formkastens gleichmäßig verteilt und dabei gleichzeitig auch aufgelockert. So wird z.B. ein Teil des mittig einfallenden Formsandes durch die in **Fig.1** gekennzeichneten gegensätzlichen Drehrichtungen der oberen Aeratorreihe nach außen gewirbelt. Die weitere Verteilung und Auflockerung erfolgt durch die beiden unteren Aeratorreihen. Durch eine variable Verstellmöglichkeit von Drehzahl und Drehrichtung der einzelnen Aeratorachsen kann die Formsandverteilung optimiert werden. Mit dem Einschalten des Transportbandes **58** wird seine Fördergeschwindigkeit allmählich bis zum Endwert hochgefahren. Dadurch kann die anfängliche Einfüllung kritischer Modellpartien besonders vorsichtig erfolgen. Für das Sandeinfüllen wird die verfügbare Zeit als fixe Größe voll ausgenutzt. Die Dosierung der modellabhängigen Formstoffmenge wird durch Einstellen der Fördergeschwindigkeit des Transportbandes **58** und/oder durch Einstellen der Schichthöhe **63** (Fig.1 u.2) über einen Schieber des Vorratbunkers **59** erreicht.

Die **Fig.3** zeigt einen Querschnitt durch die Verdichtungsstation **"C"** gemäß Schnittlinie C-C in Fig.1. Im rechten Halbschnitt ist ein Betriebszustand dargestellt, in dem die mit Formsand gefüllte Formeinheit (*Modellplatte* ***1a****, Formkasten* ***4c*** *und Füllrahmen* ***5c***) zusammen mit dem Formkastentransport **13** auf der horizontal eingerückten oberen Modellplattenrollenbahn **27** in die Verdichtungsstation eingefahren ist. Die Modellplatte **1a** steht dabei auf der oberen Modellplattenrollenbahn **27** wobei der Formkasten **4c** sich im Abstand **20** (ca.5mm) zu seiner Rollenbahn **12** befindet und der Füllrahmen **5c** das Abstandsmaß **23c** (ca.10mm) zur Unterkante **10a** der Verdichtungseinheit **10/11** hat. Der Hubtisch bzw. der Preßtisch **25** ist noch abgesenkt und die Modellplatte **1b** ist auf ihrer unteren Rollenbahn **26** in die Sandfüllstation der Achse **"B"** zurückgefahren, so daß als nächstes der Hubtisch bzw. Preßtisch **25** anheben kann. Im linken Halbschnitt ist der Hubtisch bzw. Preßtisch **25** hochgefahren und hat die Formeinheit (*Modellplatte* ***1a****, Formkasten* ***4c*** *und Füllrahmen* ***5c***) gegen den Rahmen **10a** der Verdichtungseinheit **10/11** gedrückt. Die Hub- bzw. Preßzylinder **64** (Fig.1 u.3), die in ihrer Doppelanordnung auch als Führungseinheit dienen, erzeugen dabei eine Anpreß- bzw. Vorspannkraft, womit die Verdichtungskraft aufgenommen werden kann, ohne daß dabei die Formeinheit nach unten gedrückt wird. In dieser Stellung wird der Verdichtungsvorgang durchgeführt, wobei die Bohrungen **55a** in Abhängigkeit vom eingesetzten Verdichtungsverfahren beispielsweise mit einer Unterdruckquelle verbunden werden können. Die obere Modellplattenrollenbahn **27** ist nach dem Andrücken der Formeinheit an den Rahmen **10a** durch horizontales Verstellen oder Ausschwenken geöffnet worden, so daß die Modellplatte **1a** nach dem Verdichten auf die untere Modellplattenrollenbahn **26** abgesenkt werden kann. Nach dem Andrücken der Formeinheit an den Rahmen **10a** wurden auch die vier auf Exzenterbolzen **65a** gelagerten Laufrollen **65** (Fig.1,3), die im äußersten Bereich der Formkastenlaufleisten (**Fig.1-65**) angeordnet sind, durch Einzelverstellung **67** (Fig.3) der Exzenterbolzen **65a** (Fig.3) unter die Formkastenlaufleiste gedrückt. Der Formkasten **4c** befindet sich dabei im Abstand **66** (ca.15mm) zum Normalniveau der Formkastenrollenbahn **12.** Nach dem Verdichtungsvorgang wird die Anpreß- bzw. Vorspannkraft ruckfrei abgebaut und sofort danach kann der Trennvorgang von Modell und Form beginnen, in dem der Hubtisch **25** mit der Modellplatte **1a** zunächst im Feingang abgesenkt wird und nach einem modellabhängigen Feingangweg der weitere Aussenkvorgang ruckfrei auf eine höhere Geschwindigkeit beschleunigt wird. Besonders vorteilhaft ist hierbei, daß jede der vier Laufrollen **65** durch die Einzelverstellung **67** schlüssig und distanzfrei an der Formkastenlaufleiste anliegt, auch wenn der Formkasten (*zum Beispiel durch Sandeinschluß zwischen Formkasten und Modellplatte*) einmal nicht exakt planparallel auf der Modellplatte aufliegen sollte. Der Trennvorgang von Modell und Form kann daher besonders vorteilhaft aus der Lage beginnen, die der Formkasten beim Verdichten eingenommen hatte, sodaß es also nicht zu einem schädlichen einseitigen Beginn des Trennvorganges kommen kann, falls der Formkasten nicht exakt planparallel auf der Modellplatte aufgelegen hat. Der Formenausschuß wird dadurch erheblich reduziert. Nachdem das Modell vollständig aus der Form herausgesenkt ist, werden die vier Laufrollen **65** während der restlichen Abwärtsbewegung der Modellplatte synchron zueinander auf das Laufrollenniveau der Formkastenrollenbahn **12** abgesenkt, wodurch der Formkasten um das Maß **66** (ca.15mm) abgesenkt und auf seine Rollenbahn **12** aufgesetzt wird. Die Exzenterbolzen **65a** drehen dabei in den unteren Exzenterpunkt, so daß der Formkasten mit einer sinusförmigen Bewegung sanft mit dem Geschwindigkeitsendwert Null auf seine Rollenbahn **12** aufsetzt. In der **Fig.3** ist im weiteren noch die Füllrahmenrücklaufbahn **71** und die Modellplattenumlaufbahn **86** angedeutet. Die um das Maß **35** hochgezogene Laufleiste der Modellplatte ermöglicht das Freimaß **36** (Fig.1,2 u.3) mit einer Zugangs- bzw. Einsichtmöglichkeit zur Modellplatte, was auch für **Fig.2** im Bereich der Sandfüllstation zutreffend ist.

Der Funktionsablauf der Sandfüllstation **"B"** und der Verdichtungsstation **"C"** ist unabhängig vom später noch näher beschriebenen Füllrahmenumlauf der Stationen **"A"** und **"B"** sowie der Achse **"Y"**. Beginnend mit der in **Fig.1** dargestellten und bereits beschriebenen Ausgangsstellung wird nachfolgend der Funktionsablauf der beiden zeitparallel arbeitenden Stationen **"B"** und **"C"** mit dem Modellplattenpaar **1a** und **1b** beschrieben:

Nach dem Öffnen der Formkastenzentrierung **30** (Fig.1 u.4) werden die über ihre Stoßbolzen **14** aneinanderliegenden Formkästen **4** von einem anlagenseitigen Transportzylinder um eine Formkastenteilung in Pfeilrichtung **13** verschoben. Dabei gelangt der abgeformte Formkasten **4c** mit seinem Füllrahmen **5c** in die Station **"D"**, die mit Formsand gefüllte Formeinheit (*Modellplatte* ***1b***, *Formkasten* ***4b*** *und Füllrahmen* ***5b***) in die Station **"C"** und ein leerer Formkasten **4a** mit seinem Füllrahmen **5a** in die Station **"B"**. Die Modellplatte **1b** läuft dabei auf den eingeschwenkten Rollenbahnen **19** und **27**, während der auf der Modellplatte **1b** aufliegende Formkasten **4b** die Distanz **20** (ca.5mm) zu seiner Rollenbahn **12** hat und die Schubkraftübertragung über den gleichwertigen Versatz **20a** der Stoßbolzen erfolgt, wobei die Modellplatte **1b** vom auf ihr fixierten Formkasten **4b** mitgenommen wird. Alle anderen Formkästen laufen auf ihrer Rollenbahn **12**. Gleichzeitig mit dem Formkastentransport **13** läuft die Modellplatte **1a** auf ihrer angetriebenen Rollenbahn **26** von der Station **"C"** zur Station **"B"** zurück. Nur im Falle eines Modellwechsels würde zeitgleich zum Formkastentransport **13** die Modellplatte **1a** von Station **"C"** nach Station **"D"** und die Modellplatte **2a** von Station **"A"** nach Station **"B"** verfahren. Sobald während des Formkastentransportes **13** die Modellplatte **1b** die letzte Laufrolle **19b** verlassen hat, wird die Rollenbahn **19** horizontal zurückgeschwenkt, damit die in Station **"B"** einlaufende Modellplatte **1a** oder **2a** ohne Verzögerung vom Hubtisch **21** angehoben werden kann. Nach dem Formkastentransport **13** werden die Zentrierkolben **30** (Fig.1,4 u.7) zum Zentrieren der Formkästen ausgefahren und gleichzeitig damit wird die Aufwärtsbewegung der beiden Hubtische **21** und **25** gestartet. Die Formkastenzentrierung erfolgt während der ersten Hubhälfte der Hubtische **21** und **25**, so daß die Formkästen in den Stationen **"A"** und **"D"** zentriert sind, wenn Hubtisch **25** die Modellplatte **1b** und die auf dem Hubtisch **21** aufliegende Modellplatte **1a** den Formkasten erreicht und somit die Formkästen in den Stationen **"B"** und **"C"** mit geringem Spiel zueinander ungehindert vertikal bewegt werden können. Eine steuerungsseitige Überwachung stellt sicher, daß die Aufwärtsbewegung der Hubtische bei einer fehlerhaften Zentrierung rechtzeitig gestoppt wird. Nach dem Zentrieren der Formkästen wird der Sandleittrichter 22 durch die Hubvorrichtung 43,44 auf den Füllrahmen aufgesetzt, wozu nur ein geringer Hub von ca.15mm erforderlich ist. Der Hubtisch **21** fährt die Modellplatte **1a** unter den Formkasten und hebt diesen samt Füllrahmen ca.8mm von seiner Rollenbahn **12** ab. Der Sandleittrichter **22** wird dabei wieder gegen den elastischen Druck des Pneumatikzylinders **44** um ca.8mm nach oben gedrückt. In dieser Hubtischposition wird die Rollenbahn **19** wieder eingeschwenkt, wobei die Laufrollen **19a** das Spiel **34** (ca.3mm) zur Modellplattenlaufleiste haben. Sobald die Modellplatte **1a** den Formkasten erreicht hat, wird die Sandzufuhr über das Transportband **58** eingeschaltet. Bereits etwas früher wurde die Unterdruckquelle 51 eingeschaltet, damit der über die Schlitzdüsen 52 angesaugte Luftstrom zu Beginn der Formsandeinfüllung voll wirksam ist. Nach ca. 2/3 der Formsandeinfüllung wird der Luftstrom ausgeschaltet und der Hubtisch **21** abgesenkt, um rechtzeitig den Modellplattentransport von Station **"C"** nach Station **"B"** zu ermöglichen. Die Modellplatte **1a** wird dabei nach ca.3mm Hub auf die Rollenbahn **19** abgesetzt. Der Sandleittrichter **22** senkt um den gleichen Betrag mit ab, bleibt aber bis zum Ende der Formsandeinfüllung auf dem Füllrahmen sitzen. Die Sandeinfüllzeit endet mit dem Öffnen der Formkastenzentrierung **30**, womit ihr vom Zusammenfügen von Modellplatte und Formkasten an gerechnet eine fixe Zeit zugeordnet ist. Der modellabhängige Formsandbedarf wird dabei durch Einstellen der Födergeschwindigkeit und der Beschleunigung des Transportbandes **58** und/oder durch Einstellen der Schichthöhe **63** (Fig.1 u.2) erreicht. Der Sandleittrichter **22** wird während dem Öffnen der Formkastenzentrierung **30** um das Maß **23b** (ca. 10mm) angehoben. Der Arbeitszyklus der Sandeinfüllstation **"B"** ist damit beendet.

Die Verdichtungsstation **"C"** arbeitet zeitparallel zur Sandeinfüllstation **"B"**. Wie zuvor beschrieben, wurde die Aufwärtsbewegung des Hub- bzw. Preßtisches **25** gleichzeitig mit der Aufwärtsbewegung des Hubtisches **21** gestartet. Der Hub- bzw. _{P}r_{eß}tisch **25** fährt dabei unter die in Station **"C"** eingefahrene _{Mo}dellplatte **1b** und hebt diese mit Formkasten und Füllrahmen um das Maß **23c** (ca.10mm) an und drückt den Füllrahmen mit einer für das Verdichten erforderlichen Vorspannkraft gegen den Rahmen **10a** der Verdichtungseinheit **10/11**, wonach der Verdichtungsvorgang ausgelöst wird. Der Formkasten befindet sich dabei im Abstand **66** (ca.15mm) zu seiner Rollenbahn **12** und die Modellplatte **1b** im Abstand **23d** (ca.10mm) zu ihrer Rollenbahn **27**. Sobald diese Position erreicht ist, wird die Rollenbahn **27** horizontal zurückgeschwenkt und die auf den Exzenterbolzen **65a** (Fig.3) gelagerten Laufrollen **65** (Fig.1 u.3) werden unter die Formkastenlaufleiste geschwenkt. Nach dem Verdichtungsvorgang wird die Vorspannkraft ruckfrei abgebaut und sofort danach kann der Trennvorgang von Modell und Form beginnen, in dem der Hubtisch **25** mit der Modellplatte **1b** zunächst über einen modellabhängigen Weg im Feingang und danach im Schnellgang absenkt und dabei die Modellplatte **1b** auf ihre untere Rollenbahn **26** absetzt. Sobald das Modell vollständig aus der Form herausgesenkt ist, werden die vier Laufrollen **65** (Fig.1 u.3) während der restlichen Abwärtsbewegung der Modellplatte **1b** synchron zueinander auf das Laufrollenniveau der Formkastenrollenbahn **12** abgesenkt, wodurch der Formkasten **4b** um das Maß **66** (ca. 15mm) abgesenkt und auf seine Rollenbahn **12** aufgesetzt wird. Im weiteren wird während der Abwärtsbewegung der Modellplatte **1b** die Rollenbahn **27** wieder in Aufnahmebereitschaft eingeschwenkt und die Formkastenzentrierung **30** geöffnet und zwar sobald die Modellplatte **1b** aus dem Bereich der Rollenbahn **27** herausgesenkt ist. Der Arbeitszykus der Verdichtungsstation **"C"** ist mit dem Absetzen der Modellplatte **1b** auf ihre untere Rollenbahn **26** beendet. Da die Sandeinfüllstation **"B"** und die Verdichtungsstation **"C"** zeitparallel arbeiten und ihren Arbeitszyklus gleichzeitig beenden, kann mit dem Formkastentransport **13** ein neuer Arbeitszyklus beginnen.

Die **Fig.4** zeigt einen Querschnitt durch die Stationen **"A"** und **"D"** gemäß der Schnittlinien A-A und D-D in Fig.1. Die beiden Stationen sind in der Querschnittdarstellung identisch, wobei jedoch die Verdichtungseinheit **10** und die Rollenbahnen **26** und **86** nach der Schnittlinie A-A nicht sichtbar wären. Die Querschnittdarstellung der **Fig.4** zeigt drei Achsen, wobei die Formmaschinenachse mit **"X"**, Füllrahmenrücklaufrollenbahn mit **"Y"** und die Modellplattenumlaufbahn mit **"Z"** bezeichnet sind. Diese Achsenbezeichnungen befinden sich auch in den Figuren 5 und **6.** In Zuordnung zur Schnittlinie A-A bzw. zur Station **"A"** wird der Füllrahmen **5** von der Achse **"Y"** zur Achse **"X"** transportiert und dort auf den Formkasten **4** abgelegt. Die Modellplatte **1** wird von der Achse **"Z"** zur Achse **"X"** in die Formmaschnine hinein transportiert. In Zuordnung zur Schnittlinie D-D bzw. zur Station **"D"** wird der Füllrahmen **5** in der Achse **"X"** vom Formkasten **4** abgenommen und von dort zur Achse **"Y"** transportiert. Die Modellplatte **2** wird von der Achse **"X"** zur Achse **"Z"** aus der Formmaschine heraus transportiert. Unterhalb der Achse **"Y"** (*d.h. hinter der Formmaschine*) befindet sich die Palettentransportbahn **68** (Fig.4) der Formanlage, womit die leeren Palettenwagen in der Formanlage von der Formkastentrennstation zur Formkastenzulegestation transportiert werden.

Diese Darstellung verdeutlicht, daß die Füllrahmenrücklaufbahn der Achse **"Y"** einen ohnehin vorhandenen Totraum oberhalb der der Palettenbahn **68** einnimmt und somit hierfür kein zusätzlicher Platz- bzw. Raumbedarf entsteht.

Der Quertransport des Füllrahmens **5** von der Achse **"X"** zur Achse **"Y"** bzw. umgekehrt erfolgt mit dem Quertransportwagen **72A/D,** der zur Aufnahme des Füllrahmens die zylinderbetätigten Greifer **73A/D** aufweist. Die Füllrahmenübergabe vom Quertransportwagen **72A/D** zur Füllrahmenrücklaufrollenbahn **71** bzw. umgekehrt erfolgt durch den Hubtisch **74A/D**.

Zum Abheben des Füllrahmens von der Füllrahmenrücklaufrollenbahn **71** in der Station **"A"** steht der Quertransportwagen **72A** mit geöffneten Greifern **73A** in der Achse **"Y"**. Der Hubtisch **74A** hebt den Füllrahmen **5** an, die Greifer **73A** schließen und übernehmen den Füllrahmen. Der Hubtisch **74A** senkt wieder ab und der Quertransportwagen **72A** fährt mit dem Füllrahmen zur Achse **"X"**. Das Ablegen des Füllrahmens **5** auf die Füllrahmenrücklaufrollenbahn **71** in der Station **"D"** verläuft umgekehrt. Der Quertransportwagen **72D** steht dabei mit geschlossenen Greifern **73D** und mit dem Füllrahmen **5** in der Achse **"Y"**. Der Hubtisch **74D** fährt unter den den Füllrahmen, die Greifer **73D** öffnen, der Hubtisch **74D** senkt wieder ab und legt den Füllrahmen auf die Füllrahmenrücklaufrollenbahn **71** ab. Danach fährt der Quertransportwagen **72D** mit geöffneten Greifern zur Achse **"X"**.

Zum Abheben des Füllrahmens **5** vom Formkasten **4** in der Station **"D"** steht der Quertransportwagen **72D** mit geöffneten Greifern **73D** in der Achse **"X"**. Der Füllrahmen befindet sich mit dem Formkasten in der Station **"D"** und der Formkasten ist durch die Zentrierung **30** zentriert und arretiert. Die zu beiden Seiten der Formkastenrollenbahn **12** angeordneten Hubvorrichtungen **29** (Fig.1 u.4) werden synchron angehoben, wobei die an den Traversen **29b** (Fig.1 u.4) angebrachten Aufnahmeplatten **29c** (Fig.1 u.4) den Füllrahmen vom Formkasten abheben. Nach erreichen der oberen Stellung schließen die Greifer **73D** und übernehmen den Füllrahmen, die beiden Hubvorrichtungen **29** senken wieder ab und danach fährt der Quertransportwagen **72D** mit dem Füllrahmen zur Achse **"Y"**. Das Ablegen des Füllrahmens auf den Formkasten in der Station **"A"** verläuft umgekehrt. Der Quertransportwagen **72A** steht mit geschlossenen Greifern **73A** und mit dem Füllrahmen in der Achse **"X"** über einen füllrahmenfreien Formkasten, der über die Zentriervorrichtung **30** zentriert und arretiert ist. Die zu beiden Seiten der Formkastenrollenbahn **12** angeordneten Hubvorrichtungen **17** (Fig.1 u.4) werden angehoben, wobei die an den Traversen **17b** angebrachten Aufnahmeplatten **17c** (Fig.1 u.4) den Füllrahmen aufnehmen. Danach öffnen die Greifer **73A** und die beiden Hubvorrichtungen **17** senken synchron ab und legen den Füllrahmen auf den Formkasten ab, wonach der Quertransportwagen **72A** mit geöffneten Greifern **73A** zur Achse **"Y"** fährt.

Die Füllrahmen **5** werden auf den Formkästen **4** gegen verrutschen gesichert. Dies erfolgt beispielsweise über die am Füllrahmen angebrachten Arretierstifte **76** (Fig.1 u.4) oder über Arretierleisten, die an den vier Außenecken des Füllrahmens angebracht werden (*nicht dargestellt*). Beim Wechsel von der Sandfüllstation "B" zur Verdichtungsstation "C" wird die Füllrahmenoberfläche von der Abstreifvorrichtung **77** (Fig.1) gereinigt, um eine saubere und dichtende Anlagefläche zum Rahmen **10a** der Verdichtungseinheit **10/11** sicherzustellen. Die Abstreifvorrichtung **77** liegt mit Schwerkraft auf der Einstellschraube **77a** (Fig.1) auf. Beim Transport gleitet der Abstreifer **77b** (Fig.1) über die an den Füllrahmenquerseiten angebrachten Aufgleitschrägen **77c** (Fig.1) auf den Füllrahmen auf und wieder ab, so daß die Abstreifvorrichtung während des Transportes mit Schwerkraft auf dem Füllrahmen aufliegt.

Das Abheben des Füllrahmens vom Formkasten und das Ablegen des Füllrahmens auf den Formkasten sowie der gesamte Füllrahmenumlauf erfolgt unabhängig vom bereits beschriebenen Funktionsablauf der Sandfüllstation **"B"** und der Verdichtungsstation **"C"**. Beginnend mit der in **Fig.1** und **Fig.5** dargestellten Ausgangsstellung, wird nachfolgend der Füllrahmenumlauf beschrieben, wobei fünf Füllrahmen erforderlich sind, um die einzelnen Arbeitsschritte ohne Zeitzwang innerhalb der Formmaschinentaktzeit durchführen zu können.

Mit dem Formkastentransport **13** gelangt der Formkasten **4c** mit Füllrahmen **5c** in die Station **"D"** und der Formkasten **4a** mit Füllrahmen **5a** in die Station **"B"**. Im weiteren gelangt ein neuer Formkasten ohne Füllrahmen in die Station **"A"**.

Zeitgleich mit dem Formkastentransport **13** fährt der Quertransportwagen **72A** der Achse **"A"** mit geöffneten Greifern **73A** von **"X"** nach **"Y"** und der Füllrahmen **5e** (Fig.5) fährt auf der Füllrahmenrücklaufbahn **71** von **"YB"** nach **"YA"**. Wenn der Quertransportwagen **72A** und der Füllrahmen **5e** in **"YA"** angekommen sind, hebt der Hubtisch **74A** (Fig.5) den Füllrahmen **5e** an, dann schließen die Greifer **73A** und übernehmen den Füllrahmen **5e**, der Hubtisch **74A** senkt wieder ab und danach fährt der Quertransportwagen **72A** mit dem Füllrahmen **5e** zur Achse **"X"**. Dort hebt die Hubvorrichtung **17** an und übernimmt den Füllrahmen, die Greifer **73A** öffnen, die Hubvorrichtung **17** senkt ab und legt den Füllrahmen auf den arretierten bzw. zentrierten Formkasten. Der Arbeitszyklus des Transportwagens **72A** der Achse **"A"** ist damit beendet.

Nachdem zuvor der Füllrahmen **5e** auf der Rücklaufrollenbahn **71** die Position **"YA"** erreicht hatte, wurde der Füllrahmen **5d** auf der Rücklaufrollenbahn **71** von Position **"YD"** nach Position **"YB"** gefahren.

Ebenfalls zeitgleich mit den Formkastentransport **13** fährt der Quertansportwagen **72D** der Achse **"D"** mit geöffneten Greifern **73D** von **"Y"** nach **"X"**. Nachdem der Formkastentransport **13** beendet ist, der Formkasten mit aufliegendem Füllrahmen in der Station **"D"** zentriert ist und der Quertransportwagen **72D** in **"XD"** angekommen ist, hebt die Hubvorrichtung **29** den Füllrahmen vom Formkasten ab, danach schließen die Greifer **73D** und übernehmen den Füllrahmen, die Hubvorrichtung **29** senkt wieder ab und danach fährt der Transportwagen **72D** mit dem Füllrahmen zur Achse **"Y"**. Dort hebt der Hubtisch **74D** an und übernimmt den Füllrahmen, die Greifer **73D** öffnen, der Hubtisch **74D** senkt ab und legt den Füllrahmen auf die Füllrahmenrücklaufbahn **71**. Der Arbeitszyklus des Transportwagens **72D** der Achse **"D"** ist damit beendet.

Die Fig.7 zeigt einen Längsschnitt durch die Formmaschine mit einer weiteren Ausführungsvariante für den Quertransport der Füllrahmen. Eine andere Gestaltung des Kopfrahmens **6a**, der nur noch von den zwei mittleren Säulenpaaren **8** und **9** getragen wird, ermöglicht die Anordnung der beiden Quertransportwagen **78A/D** mit den integrierten Hubvorrichtungen **83A/D**. Die Hubvorrichtung besteht dabei aus dem Hubzylinder **81A/D**, den Führungseinheiten **82A/D** und dem Hubrahmen **83A/D**, in dem die gleichen Greifer **73A/D** wie bei der ersten Ausführungsvariante angeordnet sind. Der Quertransportwagen **78A/D** läuft mit vier Prismenrollen **79A/D** oder mit entsprechenden Trag- und Führungsrollen an der Führungs- bzw. Tragschiene **80A/D**. Der Funktionsablauf ist im Prinzip der Gleiche wie bei der ersten Ausführungsvariante. Bei der zweiten Ausführunmgsvariante werden die verschiedenen vertikalen Hubbewegungen, die im gleichen Sinne wie bei der ersten Ausführungsvariante ablaufen, lediglich von einer einzelnen, mitfahrenden Hubvorrichtung übernommen. Die Verdichtungseinheit **10** bzw. **11** sowie der Sandführungstrichter **22** bleiben wie bei der ersten Ausfürungsvariante unverändert im Kopfrahmen **6a** integriert. Der in **Fig.1** zur ersten Variante dargestellte Windkessel **90** kann für die zweite Variante sinnvollerweise im vorhandenen Freiraum über der Füllrahmenrücklaufbahn **71** hinter der Formmaschine angeordnet werden.

Die **Figuren 4** und **6** zeigen die Modellplattenwechseleinrichtung und den Modellplattenumlauf um die Formmaschine, womit verschiedene Betriebsvarianten gefahren werden können. Die Modellplattenwechseleinrichtung und der Modellplattenumlauf besteht aus den angetriebenen Rollenbahnen **26**, **85A**, **85D**, und **86** sowie aus den Hubtischen **28A**, **28D**, **84A** und **84D**, die ebenfalls angetriebene Rollen aufweisen. Diese erfindungsgemäße Ausführungsform ermöglicht für alle Betriebsvarianten einen Modellplattenwechsel bzw. einen Modellplattenumlauf innerhalb der Formmaschinentaktzeit. Beim Stand der Technik erfolgt der Modellplattentransport von der Formmaschine zur Außenbahn bzw. umgekehrt über verfahrbare Rollenbahnsegmente. Dies hat den Nachteil, daß das Rollenbahnsegment nach dem Verfahren der Modellplatte erst zeitaufwendig entladen und danach wieder leer zurückfahren muß, bevor es erneut eine Modellplatte aufnehmen kann, was schließlich eine entsprechend lange Taktzeit für den Modellplattenumlauf erfordert und somit zu einer Verlängerung der Formmaschinentaktzeit führt.

Als eine der Betriebsvarianten kann die Formmaschine mit einem Modellplattenpaar (*z.B. Oberkastenmodell* ***1a*** *und Unterkastenmodell* ***1b***) betrieben werden, wobei auf den Plätzen **"A"** und **"H"** und möglicherweise auch noch auf den Plätzen **"G"** und **"F"** weitere Modellplattenpaare (z.B. **2a/2b** und **3a/3b)** geparkt werden und zum Einwechseln bereit stehen. Nach Ablauf einer voreingestellten Losgröße wird ein einmaliger Modellplattenwechsel durchgeführt, wobei innerhalb von zwei Formtakten beispielsweise das Modellplattenpaar **1a/1b** gegen das Modellplattenpaar **2a/2b** ausgewechselt wird und das eingewechselte Modellplattenpaar **2a/2b** dann wieder für eine vorgewählte Losgröße in der Formmaschine abgeformt wird. Zwischenzeitlich kann das ausgewechselte Modellplattenpaar auf den Plätzen **"F"** und **"G"** für den nächsten Einsatz umgerüstet werden oder auch auf die anschließende Parkbahn 87 (Fig.6) ausgeschleust und gegen ein anderes Paar ersetzt werden. Der Modellplattenwechsel wird dadurch vollzogen, daß bei angehobenen Hubtischen **28A** und **28D** (Fig.1) zeitgleich mit dem Formkastentransport **13** die Oberkasten-Modellplatte **1a** von der Station **"C"** zur Station **"D"** und die Oberkasten-Modellplatte **2a** von der Station **"A"** zur Station **"B"** bewegt werden. Danach senken die Hubtische **28A** und **28D** ab und nachfolgend läuft die Oberkasten-Modellplatte **1a** auf der Rollenbahn **85D** (Fig.4 u.6) zur Achse **"Z"** über den noch abgesenkten Hubtisch **84D,** während gleichzeitig die Unterkasten-Modellplatte **2b** auf der Rollenbahn **85A** (Fig.4 u.6) zur Achse **"X"** über den noch abgesenkten Hubtisch **28A** fährt. Danach heben die Hubtische **28A** und **28D** (Fig.1) an, wonach die Unterkasten-Modellplatte **2b** auf dem Hubtisch **28A** zum Einwechseln in die Formmaschine bereit steht und der angehobene leere Hubtisch **28D** zur Aufnahme der Unterkasten-Modellplatte **1b** bereit ist. Mit dem Anheben der Hubtische **28A** und **28D** in ihre obere Hubposition, haben auch die Stationen **"B"** und **"C"** ihren Arbeitszyklus beendet, so daß zeitgleich mit dem Formkastentransport **13** in gleicher Weise wie zuvor beschrieben nun auch die Unterkasten-Modellplatte **1b** von der Station **"C"** zur Station **"D"** und die Unterkasten-Modellplatte **2b** von der Station **"A"** zur Station **"B"** bewegt werden und wonach die Hubtische **28A** und **28D** wieder absenken. Zeitgleich mit dem Anheben der Hubtische **28A** und **28D** wurden auch die Hubtische **84A** und **84D** angehoben, so daß ebenfalls zeitgleich mit dem Formkastentransport **13** und dem Modellplattenwechsel in der Formmaschine, der Modellplattenpransport von **"E"** nach **"F"** und von **"G"** nach **"H"** auf der Rollenbahn **86** der Achse **"Z"** ablaufen konnte und wonach die beiden Hubtische **84A** und **84D** dann auch wiederum zeitgleich mit den Hubtischen **28A** und **28D** wieder absenken. Danach ist dann ein vollständiger Modellplattenwechsel mit Ober- und Unterkastenmodell durchgeführt.

Eine weitere Betriebsvariante besteht darin, daß innerhalb der Formmaschinentaktzeit mit ständigem Modellplattenwechsel gefahren wird, wozu zwei oder drei Modellplattenpaare erforderlich sind. Die Modellplatten sind dabei im ständigen Umlauf, wobei jedes Modell nur einmal abgeformt wird. Diese Betriebsart ist besonders dann von Vorteil, wenn die Modelle vor jedem Formvorgang behandelt werden müssen, beispielsweise durch Anlegen von Kühleisen und/oder durch Setzen von exothermen Speisern. Hierfür sind die Modellplatten zwischen Plätzen **"E"** und **"H"** der Achse **"Z"** durch das Bedienungspersonal **88** frei zugänglich. Beim Umlauf mit drei Modellplattenpaaren ist die Verweilzeit zur manuellen Behandlung einer Modellplatte in der Achse **"Z"** bei gegebener Taktzeit am längsten. Beim Umlauf mit zwei Modellplattenpaaren kann eine verlängerte Verweilzeit dadurch erreicht werden, in dem ein Modellplattenpaar ohne Behandlungsbedarf mindestens zweimal hintereinander abgeformt wird, während das andere Modellplattenpaar zwischenzeitlich auf den Plätzen **"G"** und **"F"** der Achse **"Z"** behandelt wird und danach zu einem einmaligen Formvorgang in die Formmaschine einwechselt und wonach sich dieser 2:1-Zyklus oder auch 3:1-Zyklus entsprechend der Losgröße wiederholt.

Da bei einer Betriebsart mit ständigem Modellplattenumlauf zwischen den Plätzen **"E"** und **"H"** keine Modellplatten geparkt werden können, ist in Verlängerung der Achse **"Z"** eine Parkbahn **87** angeordnet, auf der die Modellplatten geparkt und zugerichtet werden können. Im Bereich der Plätze **"G"** und **"F"** ist die Rollenbahn **86** der Achse **"Z"** über die Gitterroste **89** unter Anwendung einer entsprechenden Sicherheitseinrichtung begehbar, wodurch eine Zugangsmöglichkeit zur Vorderseite der Formmaschine geschaffen wird.

Die modellspezifischen Parameter wie beispielsweise Formsandmenge, Formsandeinfüllgeschwindigkeit, Verdichtungsart, Verdichtungsdruck, Verdichtungszeit, Gießtrichterposition, Eingußgewicht usw. werden für jedes einzelne Modell in einem Datensatz hinterlegt, erforderlichenfalls auch mit Oberkasten/Unterkasten-Kennung. Der Datensatz wird der Identnummer des Modells zugeordnet, die in kodierter Form an der Modelleinheit angebracht wird. Beim Einlauf in die Formmaschine wird die kodierte Identnummer ausgelesen, womit ein sofortiger Zugriff auf den den Datensatz besteht, so daß die neuen Parameter sofort verfügbar sind und sich die Formmaschine verzögerungsfrei darauf einstellen kann. Zur Weitergabe der Parameter an externe Geräte wie beispielsweise Gießtrichterposition, Eingußgewicht, Impfmittel und ähnliches, wird die Identnummer in ein Schieberegister geladen und an den externen Geräten zur Bereitstellung des Datensatzes und der darin enthaltenen Parameter wieder ausgegeben.

Eine weitere Ausführungsvariante des Modellplattenumlaufs ist in **Fig.7** und in **Fig.4** dargestellt. **Fig.7-Achse** "A" zeigt die Hubvorrichtung **93A**, womit die Modellplatte auf das Niveau der Modellplattenrollenbahn **26** sowie auch auf das Niveau der Modellplattenrollenbahn **19** angehoben werden kann. Das Anheben der Modellplatte auf das Niveau der Rollenbahn **26** entspricht der bisher beschriebenen Ausführungsvariante. Das Anheben der Modellplatte bzw. des Hubtisches **93A** auf das Niveau der Rollenbahn **19** stellt eine neue Ausführungsvariante dar, bei der die Modellplatte bereits in der Station **"A"** unter den Formkasten gehoben wird. Der Formkasten wird dabei wie bisher ebenfalls um das Maß **20** (ca.5mm) von seiner Rollenbahn **12** abgehoben, was auf Grund der bereits beschriebenen vertikalen Bewegungsfreiheit der Formkastenzentrierung **30/31** (Fig.4) möglich ist. Beim Formkasten- bzw. Modellplattentransport **13** wird die Modellplatte dann mit aufliegendem Formkasten und Füllrahmen auf der Rollenbahn des Hubtisches **93A** und auf der Rollenbahn **19** von der Station **"A"** zur Station **"B"** transportiert. Der Hubtisch senkt nach ca. 3/4 des Formkastentransportes **13** wieder in seine unterste Position, damit er rechtzeitig die nächste Modellplatte von der Rollenbahn **85A** übernehmen kann. Die ausschwenkbare Modellplattenrollenbahn **19** bleibt bei dieser Betriebsart immer eingeschwenkt. Bei dieser Ausführungsvariante wird mit ständigem Modellplattenwechsel und Modellplattenumlauf über die Achse **"Z"** gefahren, wofür mindestens zwei Modellplattenpaare erforderlich sind. Der Vorteil dieser Ausführungsvariante liegt darin, daß bereits eine fertige Formeinheit (*Modellplatte, Formkasten und Füllrahmen*) in die Sandfüllstation **"B"** einfährt und dadurch eine längere Zeit für das Sandeinfüllen in den Formkasten zur Verfügung steht, was für besonders kritische Modelle von Bedeutung ist. Das Sandeinfüllen kann schon am Ende des Formkastentransportes **13** beginnen und bis zum Beginn des nächsten Formkastentransportes dauern. Das Unterschiedsmerkmal zur ersten Ausführungsvariante besteht nur darin, daß der Hubtisch **93A** gegenüber dem Hubtisch **28A** einen um das Maß **95** (Fig.4) längeren Hub aufweist, wovon schließlich nur die Führungseinheiten und der Hubzylinder betroffen sind. Als Hubzylinder wird ein Tandemzylinder **100** mit den beiden Hubabschnitten **94** und **95** (Fig.4) verwendet, wobei der untere Apendixkolben **101** mit dem Hubmaß **94** mechanisch die maßgenaue Höhenposition für das Rollenbahnniveau **26** sicherstellt. Der obere Hauptkolben des Tandemzylinders **100** hat eine geringe Hubreserve, so daß der Hubtisch **93A** in seiner oberen Position gegen die an den vier Außenpunkten angebrachten Anschlagbolzen 96 (Fig.4 u.7) gedrückt wird. Dadurch wird einerseits mechanisch die maßgenaue Höhenposition für das Rollenbahnniveau **19** sichergestellt und andererseits wird der langhubig angehobene Hubtisch **93A** beim Formkasten- bzw. Modellplattentransport **13** stabilisiert. Bei dem wesentlich kürzeren Hub **94** zum Rollenbahnniveau **26** ist diese Stabilisierung nicht erforderlich. Die angetriebenen Laufrollen des Hubtisches **93A** werden während des Formkasten- bzw. Modellplattentransportes **13** von ihrem Antrieb abgekoppelt bzw. freigeschaltet, so daß sie von der Modellplatte frei gedreht werden können. Bei Verwendung eines hydraulischen Motors erfolgt das Freischalten einfacherweise durch Verbinden bzw. Kurzschließen der beiden Motoranschlüsse über ein Ventil. Der Hubtisch **21**, über den der Luftstrom für das Sandeinfüllen geleitet wird, senkt für den Formkasten-bzw. Modellplattentransport **13** nur soweit ab, daß die Modellplatte mit einem geringfügigem Spiel von ca.10mm über ihn bewegt werden kann. Danach hebt der Hubtisch **21** wieder unter die Modellplatte, um den Luftstrom zu übertragen.

Da die Doppelfunktion des Hubtisches **93A** den Modellplattentransport von der Station **"A"** zur Station **"B"** auf dem Rollenbahnniveau **26** sowie auch auf dem Rollenbahnniveau **19** ermöglicht, kann der entsprechende Funktionsablauf durch einfache Umschaltung der Steuerprogramme erfolgen. Diese Umschaltung kann sowohl manuell durch Knopfdruck oder automatisch über ein bereits beschriebenes Datensatzsignal in Verbindung mit der Modell-Identnummer erfolgen. Grundsätzlich können diese Betriebsarten auch modellabhängig im Mischbetrieb bei beliebiger Losgrößenkombination gefahren werden.

Die zuvor beschriebene Ausführungsvariante zur Station **"A"** kann selbstverständlich auch in der Station **"D"** angewendet werden. Hierzu bedarf es ebenfalls eines Hubtisches **93D** (Fig.7, Fig.4) mit der zuvor beschriebenen Doppelfunktion. Dies kann sinnvoll sein, wenn ein zeitgedehntes Verdichtungsverfahren angewendet wird. Die ausschwenkbare Modellplattenrollenbahn **27** bleibt bei dieser Betriebsart immer eingeschwenkt und der Hub- bzw. Preßtisch **25** senkt nach dem Verdichten nur soweit ab, daß die Modellplatte mit einem geringfügigem Spiel von ca.10mm über ihn bewegt werden kann. Die Modellplatte mit der aufliegenden verdichteten Form wird auf der Modellplattenrollenbahn **27** und auf der Rollenbahn des Hubtisches **93D** von der Station **"C"** zur Station **"D"** transportiert, wo dann das Entformen durchgeführt wird. An den Entformvorgang angrenzende und ihn beeinflußende Bewegungen werden erst durchgeführt, wenn das Modell von der Form frei ist. Ebenso wird die Formkastenarretierung **30** in der Station **"D"** erst eingefahren, wenn das Modell von der Form frei ist, während alle anderen Formkastenarretierungen 30 vor dem Entformvorgang eingefahren werden. Für den Verdichtungsvorgang einschließlich der geringfügigen Auf- und Abbewegung des Hub bzw. Preßtisches **25** steht bei dieser Betriebsvariante ebenfalls wie beim Sandeinfüllen in der Station**"B"**, die Zeit zwischen den Formkastentransporten **13** zur Verfügung. An den Formkastentransport **13** werden jedoch bei dieser Betriebsart erhöhte Anforderungen in Bezug auf einen ruckfreien und sanften und doch schnellen Bewegungsablauf gestellt, um negative Auswirkungen auf die Form zu vermeiden, die beim Transport noch auf dem Modell haftet. Der variable Funktionsablauf mit dem Hubtisch **93D** kann auch hier wie bereits zuvor beschrieben durch das Umschalten der Steuerprogramme erfolgen. Ebenso können auch hierbei die Betriebsvarianten modellabhängig und in beliebiger Losgrößenkombination im Mischbetrieb gefahren werden.

## Patentansprüche

1. Formmaschine zur Herstellung kastengebundener Sandformen mit Füllrahmen **(5)** und mit Ober- und Unterkastenmodellplatte **(1a/1b)**, wobei Ober- und Unterkastenmodell nacheinander abgeformt werden,
mit einer ersten Arbeitsstation, die eine Hubvorrichtung **(21)** zum Zusammenfügen der aus Modellplatte **(1)**, Formkasten **(4)** und Füllrahmen **(5)** bestehenden Formeinheit und eine Einrichtung zum Einfüllen des Formsandes in die Formeinheit aufweist,
mit einer nachfolgenden zweiten Arbeitsstation, die eine Verdichtungseinheit **(10, 10a, 11)** und eine Hubvorrichtung **(25)** zum Verdichten des Formsandes und zum Trennen der Formeinheit mit Aussenken des Modells aus der verdichteten Form aufweist,
mit einer Formkastentransportvorrichtung **(12)**, in der die beiden Arbeitstationen hintereinanderliegend angeordnet sind,
mit einer Füllrahmenrückführung von der zweiten zur ersten Arbeitsstation,
mit zwei unterhalb der Formkastentransportvorrichtung **(12)** ausschwenkbar angeordneten Rollenbahnabschnitten **(19, 27)**, auf der die Modellplatte **(1a/1b)** vom auf ihr aufliegenden Formkasten **(4)** während des Formkastentransportes **(13)** von der ersten zur zweiten Arbeitsstation mitgeführt wird,
mit einer unterhalb der Formkastentransportvorrichtung **(12)** und unterhalb der beiden ausschwenkbaren Rollenbahnabschnitte **(19, 27)** angeordneten Rollenbahn **(26)** zur Modellplattenrückführung von der zweiten zur ersten Arbeitsstation,
mit jeweils neben den beiden Arbeitsstationen angeordneten Vorrichtungen zum Auswechseln der Modelle,
und mit in den Modellplatten angeordneten Entlüftungsdüsen **(52),**
**dadurch gekennzeichnet,**
**dass** die Formmaschine vier Arbeitsstationen **(A,B,C,D)** aufweist, die in der Formkastentransportvorrichtung **(12, 13)** bzw. in der Formlinie **(X)** hintereinanderliegend angeordnet sind,
**dass** die Formmaschine eine horizontale Füllrahmenrückführung **(71)** aufweist, die in der Achse **(Y)** parallel zur Formlinienachse **(X)** angeordnet ist,
**dass** die einzelnen Arbeitsschritte der Formmaschine auf die Arbeitsstationen und auf die Füllrahmenrückführung **(71)** so aufteilbar sind, dass die Formmaschinentaktzeit wesentlich reduzierbar und zugleich die Sandeinfüllzeit in die Formeinheit wesentlich verlängerbar ist,
**dass** die Arbeitsstation **(A)** eine zwischen den Achsen **(X,Y)** horizontal verfahrbare Füllrahmenübersetzvorrichtung aufweist, womit der Füllrahmen **(5)** von der einen Achse **(Y)** zur anderen Achse **(X)** transportierbar ist und womit der Füllrahmen **(5)** in der einen Achse **(Y)** von der Füllrahmenrücklaufbahn **(71)** abhebbar und in der anderen Achse **(X)** auf den Formkasten **(4)** ablegbar ist,
**dass** die Arbeitsstation **(B)** eine aus einem Sandtransportband **(58)** und einem Sandleittrichter **(22)** mit integrierten Aeratoren **(39)** bestehende Formsandeinfüllvorrichtung aufweist, womit der Formsand unter Einwirkung eines über die Modellplatten-Entlüftungsdüsen **(52)** angesaugten Luftstromes zeitgedehnt in die Formeinheit einfüllbar ist,
**dass** die Formkastenrollenbahn **(12)** in der Arbeitstation **(C)** höhenverstellbare Laufrollen **(65)** aufweist, die gegen die Laufleiste des in die Verdichtungsposition gehobenen Formkastens **(4c)** anhebbar sind, wodurch das Entformen unmittelbar nach dem Verdichtungsvorgang und ohne Zwischenhub durchführbar ist,
**dass** die Arbeitsstation **(D)** eine zwischen den Achsen **(X)** und **(Y)** horizontal verfahrbare Füllrahmenübersetzvorrichtung aufweist, womit der Füllrahmen **(5)** von der anderen Achse **(X)** zur einen Achse **(Y)** transportierbar ist und womit der Füllrahmen **(5)** in der Achse **(X)** vom Formkasten **(4)** abhebbar und in der Achse **(Y)** auf die Füllrahmenrücklaufbahn **(71)** ablegbar ist,
**dass** die Modellplatte wahlweise in der Arbeitsstation **(A)** mittels einer Hubvorrichtung **(93A)** oder in der Arbeitsstation **(B)** mittels der Hubvorrichtung **(21)** unter den Formkasten hebbar ist,
und **dass** das Entformen und das anschließende Aussenken der Modellplatte wahlweise in der Arbeitsstation **(C)** mittels der Hubvorrichtung **(25)** oder in der Arbeitsstation **(D)** mittels einer Hubvorrichtung **(93D)** durchführbar ist.

2. Formmaschine nach Anspruch 1,
**dadurch gekennzeichnet,**
**dass** die vier Arbeitsstationen in einem aus dem Grundrahmen **(7)**, den Säulenpaaren **(8, 9)** und dem Kopfrahmen **(6** bzw., **6)** a bestehenden Maschinengerüst und im Bereich der im Maschinengerüst integrierten Formkastentransportvorrichtung **(12/13)** angeordnet sind,
**dass** das Teilungsmaß zwischen einzelnen Arbeitsstationen dem Teilungsmaß der Formkästen **(5)** entspricht und die einzelnen Arbeitsstationen jeweils zentrisch zur Formkastenmitte angeordnet sind,
und **dass** die auf der Formkastentransportvorrichtung **(12/13)** aneinanderliegenden Formkästen **(5)** taktweise durch die Arbeitsstationen um jeweils eine Formkastenteilung in Pfeilrichtung **(13)** vorschiebbar sind.

3. Formmaschine nach einem der Ansprüche 1 und 2,
**dadurch gekennzeichnet,**
**dass** die Unterkante des angehobenen Sandleittrichters **(22)** und die Unterkante des Rahmens **(10a)** der Verdichtungseinheit **(10/11)** das gleiche Höhenniveau **(23)** aufweisen,
**dass** zwischen dem Höhenniveau **(23)** und der Oberkante des Füllrahmens **(5)** eine Distanz **(23a)** besteht und diese Distanz 3mm bis 50mm, insbesondere aber 15mm beträgt, wenn der Formkasten **(4)** mit dem Füllrahmen **(5)** auf den Laufrollen der Formkastentransportvorrichtung **(12/13)** aufliegt,
**dass** zwischen dem Höhenniveau **(23)** und der Oberkante des Füllrahmens **(5)** eine Distanz **(23b/23c)** besteht und diese Distanz 3mm bis 40mm, insbesondere aber 10mm beträgt, wenn die Modellplatte mit dem Formkasten **(4)** und dem Füllrahmen **(5)** auf den Laufrollen der Modellplattenrollenbahn **(19/27)** aufliegt,
**dass** zwischen der Formkastenlaufleiste und den Laufrollen der Formkastenrollenbahn **(12)** eine Distanz **(20)** besteht und diese Distanz 3mm bis 10mm, insbesondere aber 5mm beträgt, wenn die Modellplatte mit dem Formkasten **(4)** und dem Füllrahmen **(5)** auf den Laufrollen der Modellplattenrollenbahn **(19/27)** aufliegt,
und **dass** die vertikalen Bewegungen der Formkästen **(4b/4c)** nur im Bereich der Distanz **(23a)** erfolgen und die Formkästen dabei nicht aus dem Zentrier- bzw. Überdeckungsbereich ihrer Stoßbolzen **(14)** heraus bewegt werden.

4. Formmaschine nach einem der Ansprüche 1 bis 3,
**dadurch gekennzeichnet,**
**dass** die Arbeitsstationen **(A,D)** die Arretierkolben **(30)** aufweisen, womit die Formkästen**(4a/4d)** horizontal in Achsrichtung **(X)** arretierbar sind,
**dass** die Formkästen**(4b/4c)** in den Arbeitsstationen **(B,C)** durch die arretierten Formkästen **(4a/4d)** mit dem üblichen Spiel zentriert sind,
**dass** die horizontal in Achsrichtung **(X)** arretierten Formkästen **(4a/4d)** in vertikaler Richtung durch die Verwendung von Flachloch-Zentrierbüchsen **(31)** in den Formkästen frei bewegbar sind,
und **dass** die Formkastenzentrierung **(30)** außermittig, annähernd in dem Bereich des Formkastens angebracht wird, in dem die vom seitlichen Verdichtungsdruck entstehenden Momentenflächen ihre Vorzeichen wechseln, womit eine Schwächung des Formkastenprofils durch die Arretierbüchsen **(31)** verhindert wird und womit die mittige Anordnung der Hubzylinder **(17a, 29a)** ermöglicht wird.

5. Formmaschine nach einem der Ansprüche 1 bis 4,
**dadurch gekennzeichnet,**
**dass** die Formkastenlaufrollen **(65)** in der Arbeitsstation **(C)** radial verstellbare Exzenterbolzen **(65a)** aufweisen, wobei die Formkastenlaufrollen **(65)** in der untersten Exzenterstellung niveaugleich mit den Laufrollen der Formkastentransportvorrichtung **(12/13)** sind und in der um ein Maß **(66)** nach oben geschwenkten Exzenterstellung einzeln gegen die Laufleisten des in die Verdichtungsposition gehobenen Formkastens **(4c)** andrückbar sind,
und **dass** das Maß **(66)** 3mm bis 50mm, insbesondere aber 15mm beträgt.

6. Verfahren zur Herstellung kastengebundener Sandformen mit Füllrahmen (5) und mit Ober- und Unterkastenmodell **(1a/1b)**, wobei Ober- und Unterkastenmodell nacheinander abgeformt werden,
mit einer ersten Arbeitsstation, die eine Hubvorrichtung **(21)** zum Zusammenfügen der aus Modellplatte **(1),** Formkasten **(4)** und Füllrahmen **(5)** bestehenden Formeinheit und eine Einrichtung zum Einfüllen des Formsandes in die Formeinheit aufweist,
mit einer nachfolgenden zweiten Arbeitsstation, die eine Verdichtungseinheit **(10, 10a, 11)** und eine Hubvorrichtung **(25)** zum Verdichten des Formsandes und zum Trennen der Formeinheit mit Aussenken des Modells aus der verdichteten Form aufweist,
mit einer Formkastentransportvorrichtung **(12),** in der die beiden Arbeitstationen hintereinanderliegend angeordnet sind,
mit einer Füllrahmenrückführung von der zweiten zur ersten Arbeitsstation,
mit zwei unterhaIb der Formkastentransportvorrichtung **(12)** ausschwenkbar angeordneten Rollenbahnabschnitten (**19,27)**, auf der die Modellplatte **(1a/1b)** vom auf ihr aufliegenden Formkasten **(4)** während des Formkastentransportes **(13)** von der ersten zur zweiten Arbeitsstation mitgeführt wird,
mit einer unterhalb der Formkastentransportvorrichtung **(12)** und unterhalb der beiden ausschwenkbaren Rollenbahnabschnitte angeordneten Rollenbahn **(26)** zur Modellplattenrückführung von der zweiten zur ersten Arbeitsstation,
mit jeweils neben den beiden Arbeitsstationen angeordneten Vorrichtungen zum Auswechseln der Modelle,
und mit in den Modellplatten angeordneten Entlüftungsdüsen **(52)**,
**dadurch gekennzeichnet,**
**dass** das Entformenin der Arbeitsstation **(C)** ohne vorangehenden Zwischenhub unmittelbar nach der Verdichtung und der Anpresskraftentspannung durch die an der Formkastenlaufleiste schlüssig und distanzfrei anliegenden Formkastenlaufrollen **(65)** im Feingang durchgeführt wird,
**dass** das Entformen aus der Lage beginnt, die das Modell und der Formkasten bei der Verdichtung eingenommen hatte,
und **dass** der Formkasten **(4c)** nach der vollständigen Trennung von Modell und Form und während der restlichen Eilgangabsenkung des Modells durch synchrones Absenken der Exzenterbolzen **(65a)** bzw. der Formkastenlaufrollen **(65)** mit einem sinusförmigen Geschwindigkeitsverlauf stoßfrei auf die Rollenbahn **(12)** abgesetzt wird.

7. Verfahren nach Anspruch 6,
**dadurch gekennzeichnet,**
**dass** die Formkastenlaufrollen **(65)** in der Arbeitsstation (C) durch eine justierbare Schwenkbegrenzung der einzelnen Exzenterbolzen **(65a)** in eine planparallele Distanz von 2mm bis 6mm, insbesondere aber 3mm zur Laufleiste des in der Verdichtungsposition befindlichen Formkastens **(4c)** schwenkbar sind,
und **dass** nach dem Verdichtungsvorgang diese Distanz im Feingang durchfahren wird, bevor der Formkasten zum Entformen auf den Formkastenlaufrollen **(65)** aufsetzt.

8. Formmaschine nach einem der Ansprüche 1 und 2 mit einer Füllrahmenübersetz- und Füllrahmenrückführvorrichtung,
**dadurch gekennzeichnet,**
**dass** der Kopfrahmen **(6)** im Bereich der Arbeitsstationen **(A, D)** die Laufschienen **(99A, 99D)** und die darin laufenden und geführten Quertransportwagen **(72A, 72D)** aufweist, die zur Aufuahme der Füllrahmen mit den zylinderbetätigten Greifern **(73A, 73D)** und mit den Arretiernocken **(98A, 98D)** versehen sind, womit die Füllrahmen in der Arbeitsstation **(A)** von der Füllrahmenrücklaufbahn **(71,** *Achse Y)* zur Formkastentransportvorrichtung **(12, 13,** *Achse X***)** und in der Arbeitsstation **(D)** von der Formkastentransportvorrichtung **(12/13**, *Achse X***)** zur Füllrahmenrücklaufbahn **(71**, *Achse Y***)** übersetzbar sind,
und **dass** die Quertransportwagen **(72A, 72D)** einen mitfahrenden Achsantrieb oder einen stationären Antrieb in Form eines Kettenzug- Seilzug- oder Zylinderantriebes aufweisen.

9. Formmaschine nach einem der Ansprüche 1 und 2 mit einer Füllrahmenübersetz- und Füllrahmenrückführvorrichtung nach Anspruch 8,
**dadurch gekennzeichnet,**
**dass** die Arbeitsstation **(A)** eine Hubvorrichtung **(17)** aufweist, womit im angehobenen Zustand der Füllrahmen **(5a)** mittels der Aufnahmeplatten **(17c)** vom Quertransportwagen **(72A)** übernehmbar ist und nach Öffnen der Greifer **(73A)** durch Absenken auf den Formkasten **(4a)** ablegbar ist,
und **dass** die Arbeitsstation **(D)** eine Hubvorrichtung **(29)** aufweist, womit durch Anheben der Füllrahmen **(5d)** mittels der Aufnahmeplatten **(29c)** vom Formkasten **(4d)** abhebbar ist und im angehobenen Zustand und nach Schließen der Greifer **(73D)** durch Absenken an den Quertransportwagen **(72D)** übergebbar ist.

10. Formmaschine nach den Ansprüchen 1 oder 2 mit einer Füllrahmenübersetz- und Füllrahmenrückführvorrichtung nach Anspruch 8,
**dadurch gekennzeichnet,**
**dass** die Füllrahmenrücklaufbahn **(71)** in der Position **(YA)** eine Hubvorrichtung **(74A)** aufweiset, womit der Füllrahmen von der Füllrahmenrücklaufbahn abhebbar ist und im angehobenen Zustand und nach Schließen der Greifer **(73A)** durch Absenken an den Quertransportwagen **(72A)** übergebbar ist
und **dass** die Füllrahmenrücklaufbahn **(71)** in der Position **(YD)** eine Hubvorrichtung **(74D)** aufweist, womit im angehobenen Zustand der Füllrahmen von dem Quertransportwagen **(72D)** übernehmbar ist und nach Öffnen der Greifer **(73D)** durch Absenken auf die Füllrahmenrücklaufbahn ablegbar ist.

11. Formmaschine nach den Ansprüchen 1 oder 2 mit einer Füllrahmenübersetz- und Füllrahmenrückführvorrichtung nach einem der Ansprüche 8 bis 10,
**dadurch gekennzeichnet,**
**dass** die Füllrahmen über die Führahmenrücklaufbahn **(71**, *Achse Y)* von der Position **(YD)** über die Zwischenposition **(YB)** zur Endposition **(YA)** zurück transportierbar sind
und **dass** die Füllrahmenrücklaufbahn **(71)** eine angetriebene Rollenbahn mit mindestens zwei Antriebsabschnitten **(YD-YB** und **YB-YA)** oder eine Gefällerollenbahn mit einer Stopp-Freigabevorrichtung in der Position **(YB)** aufweist.

12. Formmaschine nach den Ansprüchen 1 und 2 mit einer Füllrahmenübersetz- und Füllrahmenrückführvorrichtung
**dadurch gekennzeichnet,**
**dass** der Kopfrahmen **(6a)** im Bereich der Arbeitsstationen **(A,D)** die Traversen **(80A)** und **(80D)** sowie die daran laufenden und in Konsolbauweise ausgeführten Quertransportwagen **(78A)** und **(78D)** aufweist, womit die Füllrahmen in der Arbeitsstation **(A)** von der Füllrahmenrücklaufbahn **(71** *Achse Y)* zur Formkastentransportvorrichtung **(12/13** *Achse X)* und in der Arbeitsstation **(D)** von der Formkastentransportvorrichtung **(12/13** *Achse X)* zur Füllrahmenrücklaufbahn **(71** *Achse Y)* übersetzbar sind,
**dass** die Quertransportwagen **(78A** bzw. **78D)** mittels Prismenrollen **(79A** bzw. **79D)** oder mittels Lauf- und Stützrollen an den Traversen **(80A** bzw. **80D)** laufen und geführt werden
und **dass** die Quertransportwagen **(78A** bzw. **78D)** einen mitfahrenden Rollenantrieb oder einen stationären Antrieb in Form eines Kettenzug- Seilzug- oder Zylinderantriebes aufweisen.

13. Formmaschine nach den Ansprüchen 1 oder 2 mit einer Füllrahmenübersetz- und Füllrahmenrückführvorrichtung nach Anspruch 12,
**dadurch gekennzeichnet,**
**dass** der Quertransportwagen **(78A)** eine Hubvorrichtung **(83A)** mit dem Zylinder **(81A),** mit den Führungsstangen **(82A),** mit den Arretiernocken **(98A)** und mit den Greifern **(73A)** aufweist, womit der Füllrahmen in der Position **(YA)** von der Füllrahmenrücklaufbahn **(71)** abhebbar ist und in der Position **(XA)** auf den Formkasten **(4a)** ablegbar ist
und **dass** der Quertransportwagen **(78D)** eine Hubvorrichtung **(83D)** mit dem Zylinder **(81D),** mit den Führungsstagen **(82D),** mit den Arretiernocken **(98D)** und mit den Greifern **(73D)** aufweist, womit der Füllrahmen in der Position **(XD)** vom Formkasten **(4d)** abhebbar ist und in der Position **(YD)** auf die Füllrahmenrücklaufbahn **(71)** ablegbar ist.

14. Formmaschine nach Anspruch 1 mit einer Modellplattenwechsel- und Modellplattenumlaufvorrichtung,
**dadurch gekennzeichnet,**
**dass** die Arbeitsstation **(A)** in der Achse **(X)** eine mit einer angetriebenen Rollenbahn versehenen Hubvorrichtung **(28A)** aufweist, womit eine Modellplatte *(z.B.2a)* von der Rollenbahn **(85A)** abhebbar und nachfolgend im angehobenen Zustand zeitgleich mit dem Formkastentransport **(13)** von der Arbeitsstation **(A)** auf die angetriebene Rollenbahn **(26)** und in die Arbeitsstation **(B)** verfahrbar ist, um beim Betrieb mit einem Modellplattenpaar einen Modellplattenwechsel oder beim Betrieb mit zwei oder drei Modellplattenpaaren einem externen Modellplattenumlauf durchzuführen,
**dass** die Arbeitsstation **(D)** in der Achse **(X)** eine mit einer angetriebenen Rollenbahn versehenen Hubvorrichtung **(28D)** aufweist, womit im angehobenen Zustand eine Modellplatte zeitgleich mit dem Formkastentransport **(13)** von der angetriebenen Rollenbahn **(26)** der Arbeitsstation **(C)** auf die Hubvorrichtung **(28D)** der Arbeitsstation **(D)** verfahrbar und nachfolgend auf die Rollenbahn **(85D)** absetzbar ist, um beim Betrieb mit einem Modellplattenpaar einen Modellwechsel oder beim Betrieb mit zwei oder drei Modellplattenpaaren einen externen Modellplattenumlauf durchzuführen,
**dass** die Arbeitsstation **(A)** eine angetriebene Rollenbahn **(85A)** aufweist, womit eine Modellplatte von Achse **(Z)** zur Achse **(X)** transportierbar ist
und **dass** die Arbeitsstation **(D)** eine angetriebene Rollenbahn **(85D)** aufweist, womit eine Modellplatte von der Achse ***(X)*** zur Achse **(Z)** transportierbar ist.

15. Formmaschine nach Anspruch 1 mit einer Modellplattenwechsel- und Modellplattenumlaufvorrichtung,
**dadurch gekennzeichnet,**
**dass** die Arbeitsstation **(A)** in der Achse **(X)** eine mit einer angetriebenen Rollenbahn versehenen Hubvorrichtung **(93A)** mit zwei Hubabschnitten **(94)** und **(95)** aufweist, wobei die Rollenbahn der Hubvorrichtung **(93A)** nach dem ersten Hubabschnitt **(94)** mit der Rollenbahn **(26)** niveaugleich ist und nach dem zweiten Hubabschnitt **(95)** mit der Rollenbahn **(19)** niveaugleich ist,
**dass** die Modellplatte beim externen Umlaufbetrieb mit zwei oder drei Modellplattenpaaren über die Achse **(Z)** wahlweise in der Arbeitsstation **(A)** durch Hub **(94** und **95)** von der Rollenbahn **(85A)** unter den Formkasten **(4a)** hebbar ist oder in der Arbeitsstation **(A)** durch Hub **(94)** bis zur Rollenbahn **(26)** anhebbar ist und durch anschließendes Verschieben der Modellplatten auf der Rollenbahn **(26)** von **(A)** nach **(B)** und dann mit der Hubvorrichtung **(21)** in der Station **(B)** unter den Formkasten **(4b)** hebbar ist, wobei das Verschieben (von **(A)** nach **(B)**) zeitgleich mit dem Formkastentransport **(13)** erfolgt,
**dass** in der alternativen Ausführungsform die Arbeitsstation **(D)** in der Achse **(X)** eine mit einer angetriebenen Rollenbahn versehenen Hubvorrichtung **(93D)** mit zwei Hubabschnitten **(94** und **95)** aufweist, wobei die Rollenbahn der Hubvorrichtung **(93D)** nach dem ersten Hubabschnitt **(94)** mit der Rollenbahn **(26)** niveaugleich ist und nach dem zweiten Hubabschnitt **(95)** mit der Rollenbahn **(27)** niveaugleich ist,
**dass** die Modellplatte beim externen Umlaufbetrieb mit zwei oder drei Modellplattenpaaren über die Achse **(Z)** wahlweise in der Arbeitsstation **(D)** durch Hub **(94** und **95)** aus der Form bis zur die Rollenbahn **(85D)** aussenkbar ist oder in der Arbeitsstation **(C)** mit der Hubvorrichtung **(25)** aus der Form bis zur Rollenbahn **(26)** aussenkbar ist und durch anschließendes Verschieben der Modellplatte auf der Rollenbahn **(26)** von zwishen Arbeitsstationen (**(C)** nach **(D)**) und dann durch Hub **(94)** in der Arbeitsstation (D) auf die Rollenbahn **(85D)** absetzbar ist, wobei das Verschieben (von **(C)** nach **(D)**) zeitgleich mit dem Formkastentransport **(13)** erfolgt,
**dass** die Hubvorrichtungen **(93A/93D)** für einem Modellwechsel beim internen Umlaufbetrieb mit einem Modellplattenpaar nur den Hub **(94)** ausführen, um eine Modellplatte zeitgleich mit dem Formkastentransport **(13)** auf die Rollenbahn **(26)** der Arbeitsstation **(B)** ein- bzw. von der Rollenbahn **(26)** der Arbeitsstation **(C)** auszuschleußen
und **dass** die genaue Niveaubestimmung des ersten Hubabschnittes **(94)** durch den Hub des Apendixkolbens **(101)** und die genaue Niveaubestimmung des zweiten Hubabschnittes **(95)** durch den einstellbaren Festanschlag **(96)** fixierbar ist, wobei die Hubvorrichtung (**(93A)** bzw. **(93D)**) durch Hubreserve des Zylinders **(100)** gegen den Anschlag **(96)** drückbar ist und dadurch auch für den Modellplattentransport stabilisierbar ist.

16. Formmaschine nach Anspruch 1 mit einer Modellplattenwechsel- und Modellplattenumlaufvorrichtung nach Anspruch 15,
**dadurch gekennzeichnet,**
**dass** beim Zusammenfügen der Formeinheit in der Arbeitsstation **(A)** durch Hub **(94** und **95)** der Hubvorrichtung **(93A),** die Hubvorrichtung **(21)** für den Modellplattendurchlauf auf der Rollenbahn **(19)** nur geringfügig abgesenkt und danach für die Luftstromverbindung **(54/55)** wieder geringfügig angehoben wird, wodurch die Sandeinfüllzeit in die Formeinheit weiter verlägerbar ist, ohne dabei die Formmaschinentaktzeit zu verlängern,
**dass** beim Entformen in der Arbeitsstation **(D)** durch Hub **(94** und **95)** der Hubvorrichtung **(93D)**, die Hubvorrichtung **(25)** für den Modellplattendurchlauf auf der Rollenbahn **(27)** nur geringfügig abgesenkt und danach wieder geringfügig angehoben wird, wodurch die Verdichtungszeit für die Form verlängerbar ist, ohne dabei die Formmaschinentaktzeit zu verlängern
und **dass** die Betriebsvarianten der Hubvorrichtungen **(93A** und **93D)** über das Steuerprogramm anwählbar und abrufbar sind.

17. Formmaschine nach Anspruch 1 mit einer Modellplattenwechsel- und Modellplattenumlaufvorrichtung nach einem der Ansprüche 14 bis 16
**dadurch gekennzeichnet,**
**dass** die Achse **(Z)** für den externen Modellplattenumlauf zwei mit angetriebenen Rollen versehene Hubvorrichtungen **(84D** und **84A)**, eine mit angetriebenen Rollen versehene Rollenbahn **(86)** und eine mit der Rollenbahn **(86)** niveaugleiche Modellplattenparkbahn **(87)** aufweist,
**dass** mit der Hubvorrichtung **(84D)** eine Modellplatte vom Niveau der Rollenbahn **(85D)** auf das Niveau der Rollenbahn **(86)** anhebbar ist,
**dass** mit der Hubvorrichtung **(84A)** eine Modellplatte vom Niveau der Rollenbahn **(86)** auf das Niveau der Rollenbahn **(85A)** absenkbar ist,
**dass** beim Betrieb mit zwei oder drei Modellplattenpaaren während der Durchlauf- und Verweilzeit an den Stationen **(F** und **G)** der Achse **(Z)** eine Modellbehandlung wie beispielsweise das Anlegen von Kühleisen oder das Setzen von exothermen Speisern durchführbar ist
und **dass** die Verweilzeit zur Modellbehandlung an den Stationen **(F** und **G)** der Achse **(Z)** durch einen kombinierten Rhythmusbetrieb verlängerbar ist, indem ein Modellplattenpaar ohne Behandlungsbedarf mittels internen Modellplattenumlauf zweimal oder mehrmals hintereinander abgeformt wird und danach das zweite oder das zweite und dritte Modellplattenpaar mit Behandlungsbedarf mittels externen Modellplattenumlauf jeweils einmalig abgeformt wird und wonach die Rhythmusfolge der Losgröße entsprechend wiederholbar ist.

18. Formmaschine nach Anspruch 1 mit einer Modellplattenwechsel- und Modellplattenumlaufvorrichtung nach einem der Ansprüche 14 bis 17,
**dadurch gekennzeichnet,**
**dass** die Formkastenrollenbahn **(12)**, die Modellplattenrollenbahnen **(19,26,27,86,87)** die Rollenbahnen der Hubvorrichtungen und die Füllrahmenrollenbahn **(71)** die gleichen Spurweiten **(102)** aufweisen,
**dass** die Modellplatte die Laufleiste **(102a)** mit der Spurweite **(102)** aufweist, die um das Maß **(35)** hochgezogen ist, um die freie Einsicht- und Zugangsmöglichkeit **(36)** zu schaffen
oder dass die Formkastenrollenbahn **(12),** die Modellplattenrollenbahnen **(19, (26, 27),** und die Füllrahmenrollenbahn **(71)** die gleichen Spurweiten **(102)** aufweisen und die Rollenbahnen der Hubvorrichtungen und die Modellplattenrollenbahnen **(86, 87)** eine andere Spurweite **(103)** für die unterste Modelplattenlaufleiste **(103a)** aufweisen, wodurch der untere Todhub für die Hubvorrichtungen reduzierbar ist.

19. Verfahren zum Einfüllen von Formsand in eine aus einer Modellplatte **(1),** einem Formkasten **(4)** und einem Füllrahmen **(5)** bestehende Formeinheit gemäß Anspruch 1, wobei die Modellplatte **(1)** mit Entlüftungsdüsen **(52)** versehen ist und der Formsand von einem Sandtransportband **(58)** aus einem Vorratsbunker **(59)** abgezogen und in die Formeinheit gefördert wird,
**dadurch gekennzeichnet,**
**dass** der Formsand zeitgedehnt in die Formeinheit einfüllbar ist, wobei die Zeitbemessung für den vollständigen Einfüllvorgang 0,08 bis 0,25 Sekunden pro Zentimeter Füllhöhe, insbesondere aber 0,15 Sekunden pro Zentimeter Füllhöhe beträgt,
**dass** die Formsandzufuhr durch eine lineare oder progressive Geschwindigkeitszunahme des Sandtransportbandes **(58)** und/oder durch eine lineare oder progressive Verstellung der Schichthöhe **(63)** während der Einfüllzeit entsprechend veränderbar ist, wodurch das anfängliche Befüllen besonders feinfühlig erfolgt,
**dass** der vom Sandtransportband **(58)** über den Zwischentrichter **(60)** geförderte Formsandstrang **(61)** annähernd die gleiche Breite des Formkasteninnenmaßes aufweist und über ein verstellbares Verteilerelement **(62)** auf den mehrstufigen, insbesondere dreistufigen Aeratorensatz **(39)** geleitet wird, der den Formsand auflockert und in Längsrichtung verteilt,
**dass** der Sandleittrichter **(22)** während des Sandeinfüllens in die Formeinheit sanddicht auf dem Füllrahmen **(4b)** aufsitzt und für den Formkastentransport vom Füllrahmen abgekoben wird,
**dass** während des Sandeinfüllens von einer Unterdruckquelle **(51)** ein Luftstrom über die Modellplatten-Entlüftungsdüsen **(52)** angesaugt wird der über ein Sieb **(57)** frei in den Sandleittrichter **(22)** und in die Formeinheit einfließt und der zusammen mit dem feindosiert einfallenden Formsand ein homogene Befüllung der Modellpartien bewirkt
und **dass** die Füllrahmen **(5)** von der Arbeitstation **(D)** über die in der Achse **(Y)** angeordnete Rollenbahn **(71)** zur Arbeitsstation **(A)** zurückgeführt werden.

20. Verfahren nach Anspruch 19,
**dadurch gekennzeichnet,**
**dass** der Sandleittrichter **(22)** über die Zapfen **(46)** an dem Hebelsystem **(43a,43b,43c,43d)** aufgehängt ist und vom Hebelsystem und den Bolzen **(47)** geführt wird,
**dass** der Sandleittrichter **(22)** über das Hebelsystem vom Zylinder **(44)** vertikal bewegbar ist und dabei in seiner unteren Lage fest auf den Füllrahmen **(4b)** gedrückt wird und in seiner oberen Lage fest gegen die Anschläge **(48)** gezogen wird und seine Unterkante dabei das Höhenniveau **(23)** einnimmt,
**dass** die vertikale Hubbewegung des Sandleittrichters **(22)** der Distanz **(23a)** entspricht und maximal 50mm, insbesondere aber 15mm beträgt,
**dass** der Sandleittrichter **(22)** im oberen Bereich mit dem Siebblech **(57)** verschlossen ist, durch welches der über die Modellplatten-Entlüftungsdüsen **(52)** eingesaugte Luftstrom frei einströmbar ist und wodurch ein Herausspritzen von Formsand verhindert wird,
**dass** die Innenabmessung des Sandleittrichters **(22)** um das Maß **(37)** mit 5 bis 10mmm kleiner ist als die Innenabmessung des Füllrahmens und des Formkastens, um Sandablagerungen auf der Füllrahmenoberfläche zu vermeiden
und **dass** der Sandleittrichter **(22)** das schwerkraftbetätigte Hebelsystem **(77)** mit der Einstellschraube **(77a)** und der Reinigungsleiste **(77b)** aufweist, die beim Formkastentransport über die Schrägen **(77c)** auf den Füllrahmen **(4b)** auf- und abgleitet und dessen Oberfläche während des Formkastentransportes reinigt.

21. Verfahren nach einem der Ansprüche 19 und 20,
**dadurch gekennzeichnet,**
**dass** die Aeratoren **(39)** mit Drehrichtungen laufen, wobei die oberen Aeratoren den zentrisch über den Zwischentrichter **(60)** und über das verstellbare Verteilerelement **(62)** einfallenden Formsand teilweise auf die beiden Außenseiten schleudert und die unteren Aeratoren eine vergleichmäßigende Verteilung des Formsandes bewirken,
**dass** die Drehzahl der Aeratoren **(39)** stufenlos auf die optimale Verteiler- und Auflockerungswirkung einstellbar ist,
**dass** die Aeratorenachsen in den außerhalb des Sandleittrichters **(22)** angebauten Lagerschilden **(40)** gelagert sind
und **dass** die Lagerschilde **(40)** die mit gegensätzlicher Drehrichtung laufenden Antriebselemente **(41** und **42)** aufweisen.

22. Verfahren nach einem der Ansprüche 19 bis 21,
**dadurch gekennzeichnet,**
**dass** der Luftstrom von der Unterdruckquelle **(51)** erzeugt wird und über die flexiblen Leitungen **(50)**, über die Hohlräume der Führungsstangen **(49),** über die Bohrungen **(55)** des Hubtisches **(21),** über den Modellplattenhohlraum **(53)** mit den Bohrungen **(54)** und schließlich über die Modellplatten-Entlüftungsdüsen **(52)** aus der Formeinheit und dem darauf aufgesetzten Sandleittrichter **(22)** angesaugt wird, wobei der Luftstrom über die Siebbleche **(57)** frei in den Sandleittrichter **(22)** eintritt.

23. Verwendung einer Vorrichtung nach einem der Ansprüche 1 his 5, und 8 bis 18,
wobei
die modellspezifischen Parameter wie beispielsweise Formsandmenge, Einstellungen zum Sandeinfüllvorgang, Verdichtungsart, Verdichtungsdruck, Verdichtungszeit, Gießtrichterposition, Eingussgewicht usw. für jedes einzelne Modellplattenpaar mit Ober- und Unterkastenkennung in einem Datensatz ablegbar sind,
der Datensatz der Modell-Identnummer fest zugeordnet wird und während des Betriebes zwecks Optimierung online veränderbar ist,
die Modell-Identnummer in kodierter Form als Kodierleiste an der Modellplatte angebracht ist
und die Modell-Identnummer beim Einfahren in die Formmaschine automatisch aüsgelesen wird, und der zugeordnete Datensatz bzw. die modellspezifischen Parameter somit für den Formvorgang insbesondere beim ständigen Wechselbetrieb mit zwei oder drei Modellplattenpaaren schnell verfügbar sind.

## Claims

1. Moulding machine for producing box-bound sand moulds having sand frames (5) and having upper and lower box model plate (1a/1b), wherein upper and lower box model are shaped one after another, having a first working station which has a stroke device (21) for assembling the mould unit consisting of model plate (1), moulding box (4) and sand frame (5) and a device for placing the mould sand into the mould unit, having a subsequent second working station, which has a compacting unit (10, 10a, 11) and a stroke device (25) for compacting the mould sand and for separating the mould unit with lowering of the model out of the compacted mould, having a moulding box transport device (12), in which the two working stations are arranged lying one behind another, having a sand frame return from the second to the first working station, having two roller track sections (19) and (27) arranged to be pivotable out below the moulding box transport device (12), and on which the model plate (1a/1b) is also guided by the moulding box (4) lying on it during moulding box transport (13) from the first to the second working station, having a roller track (26) arranged below the moulding box transport device (12) and below the two roller track sections (19) and (27) which can be pivoted out for model plate return from the second to the first working station, having in each case devices for changing the models arranged next to the two working stations, and having ventilation nozzles (52) arranged in the model plates, **characterised in that** the moulding machine has four working stations (A, B, C, D) which are arranged lying one behind another in the moulding box transport device (12, 13) or in the mould line (X), **in that** the moulding machine has a horizontal sand frame return (71) which is arranged in the axis (Y) parallel to the mould line axis (X), **in that** the individual working steps of the moulding machine can be distributed over the working stations and over the sand frame return (71) so that the moulding machine cycle time can be considerably reduced and at the same time the sand filling time into the mould unit can be considerably extended, **in that** the working station (A) has a sand frame transfer device which can be moved horizontally between the axes (X, Y), with which the sand frame (5) can be transported from the one axis (Y) to the other axis (X) and with which the sand frame (5) can be removed in the one axis (Y) from the sand frame return track (71) and can be placed on the moulding box (4) in the other axis (X), **in that** the working station (B) has a mould sand filling device consisting of a sand conveyer belt (58) and a sand guiding funnel (22) with integrated aerators (39), with which the mould sand can be placed in the mould unit over time under action of an air stream drawn over the model plate ventilation nozzles (52), **in that** the moulding box roller track (12) has height-adjustable rollers (65) in the working station (C), which can be raised against the running strip of the moulding box (4c) raised into the compacting position, as a result of which removal from the mould can be carried out immediately after the compacting process and without intermediate stroke, **in that** the working station (D) has a sand frame transfer device which can be moved horizontally between the axes (X) and (Y), with which the sand frame (5) can be transported from the other axis (X) to the one axis (Y) and with which the sand frame (5) can be removed from the moulding box (4) in the axis (X) and can be placed on the sand frame return track (71) in the axis (Y), **in that** the model plate can be raised below the moulding box if required in the working station (A) by means of a stroke device (93A) or in the working position (B) by means of the stroke device (21), and **in that** removal from the mould and the following lowering of the model plate can be carried out if required in the working station (C) by means of the stroke device (25) or in the working station (D) by means of a stroke device (93D).

2. Moulding machine according to claim 1, **characterised in that** the four working stations are arranged in a machine frame consisting of the basic frame (7), the column pairs (8) and (9) and the head frame (6) or (6)a and in the region of the moulding box transport device (12/13) integrated in the machine frame, **in that** the division dimension between individual working stations corresponds to the division dimension of the moulding boxes (5) and the individual working stations are arranged in each case centrally to the centre of the moulding box, and **in that** the moulding boxes (5) lying one on another on the moulding box transport device (12/13) can be displaced in cycles by the working stations by in each case one moulding box division in arrow direction (13).

3. Moulding machine according to one of claims 1 and 2, **characterised in that** the lower edge of the raised sand guiding funnel (22) and the lower edge of the frame (10a) of the compacting unit (10/11) have the same height level (23), **in that** a distance (23a) exists between the height level (23) and the upper edge of the sand frame (5) and this distance is 3 mm to 50 mm, but in particular 15 mm, if the moulding box (4) with the sand frame (5) rests on the rollers of the moulding box transport device (12/13), **in that** a distance (23b/23c) exists between the height level (23) and the upper edge of the sand frame (5) and this distance is 3 mm to 40 mm, but in particular 10 mm, if the model plate with the moulding box (4) and the sand frame (5) rests on the rollers of the model plate roller track (19/27), **in that** a distance (20) exists between the moulding box running strip and the rollers of the moulding box roller track (12) and this distance is 3 mm to 10 mm, but in particular 5 mm, if the model plate with the moulding box (4) and the sand frame (5) rests on the rollers of the model plate roller track (19/27), and **in that** the vertical movements of the moulding boxes (4b/4c) take place only in the region of the distance (23a) and the moulding boxes are thus not moved out of the centring or covering region of their impact bolts (14).

4. Moulding machine according to one of claims 1 to 3, **characterised in that** the working stations (A, D) have the locking pistons (30), with which the moulding boxes (4a/4d) can be locked horizontally in axial direction (X), **in that** the moulding boxes (4b/4c) are centred in the working stations (B, C) by the locked moulding boxes (4a/4d) with the conventional clearance, **in that** the moulding boxes (4a/4d) locked horizontally in axial direction (X) can be moved freely in the moulding boxes in vertical direction by the use of flat hole centring bushes (31), and **in that** moulding box centring (30) is attached off-centre, approximately in the region of the moulding box, in which the moment areas resulting from the lateral compacting pressure change their sign, with which weakening of the moulding box profile is prevented by the locking bushes (31) and with which the central arrangement of the stroke cylinders (17a) and (29a) is facilitated.

5. Moulding machine according to one of claims 1 to 4, **characterised in that** the moulding box rollers (65) in the working station (C) have radially adjustable eccentric bolts (65a), wherein the moulding box rollers (65) in the lowermost eccentric position are level with the rollers of the moulding box transport device (12/13) and can be pressed individually against the running strips of the moulding box (4c) raised into the compacting position in the eccentric position pivoted upwards by a dimension (66), and **in that** the dimension (66) is 3 mm to 50 mm, but in particular 15 mm.

6. Process for producing box-bound sand moulds having sand frames (5) and having upper and lower box model (1a/1b), wherein upper and lower box model are shaped one after another, having a first working station which has a stroke device (21) for assembling the mould unit consisting of model plate (1), moulding box (4) and sand frame (5) and a device for placing the mould sand into the mould unit, having a subsequent second working station, which has a compacting unit (10, 10a, 11) and a stroke device (25) for compacting the mould sand and for separating the mould unit with lowering of the model out of the compacted mould, having a moulding box transport device (12), in which the two working stations are arranged lying one behind another, having a sand frame return from the second to the first working station, having two roller track sections (19, 27) arranged to be pivotable out below the moulding box transport device (12), and on which the model plate (1a/1b) is also guided by the moulding box (4) lying on it during moulding box transport (13) from the first to the second working station, having a roller track (26) arranged below the moulding box transport device (12) and below the two roller track sections which can be pivoted out for model plate return from the second to the first working station, having in each case devices for changing the models arranged next to the two working stations, and having ventilation nozzles (52) arranged in the model plates, **characterised in that** removal from the mould in the working station (C) is carried out immediately after compacting and contact force relief without preceding intermediate stroke by the moulding box rollers (65) resting firmly on the moulding box running strip and without distance in fine motion, **in that** removal from the mould starts from the position which the model and the moulding box had occupied during compacting, and **in that** the moulding box (4c) is deposited with a sinusoidal speed path without impact on the roller track (12) after complete separation of model and mould and during the remaining rapid motion of the model by synchronous lowering of the eccentric bolts (65a) or the moulding box rollers (65).

7. Process according to claim 6, **characterised in that** the moulding box rollers (65) in the working station (C) can be pivoted by an adjustable pivoting limit of the individual eccentric bolts (65a) in a plan-parallel distance of 2 mm to 6 mm, but in particular 3 mm from the running strip of the moulding box (4c) situated in the compacting position, and **in that** after the compacting process, this distance is passed through in fine motion, before the moulding box rests on the moulding box rollers (65) for removal from the mould.

8. Moulding machine according to one of claims 1 and 2 having a sand frame transfer and sand frame return device, **characterised in that** the head frame (6) in the region of the working stations (A, D) has rails (99A, 99D) and the transverse transport carriages (72A, 72D) running and guided therein, which are provided to receive the sand frame with the cylinder-actuated grippers (73A, 73D) and with the locking cams (98A, 98D), with which the sand frames in the working station (A) can be transferred from the sand frame return track (71, *axis Y*) to the moulding box transport device (12, 13, *axis X*) and in the working station (D) from the moulding box transport device (12/13, *axis X*) to the sand frame return track (71, *axis Y*), and **in that** the transverse transport carriages (72A, 72D) have a co-moving axial drive or a stationary drive in the form of a chain pull, cable pull or cylinder drive.

9. Moulding machine according to one of claims 1 and 2 having a sand frame transfer and sand frame return device according to claim 8, **characterised in that** the working station (A) has a stroke device (17), with which in the raised state, the sand frame (5a) can be taken over from the transverse transport carriage by means of the receiving plates (17c) and after opening the grippers (73A) can be deposited by lowering onto the moulding box (4a), and **in that** the working station (D) has a stroke device (29), with which by raising, the sand frame (5d) can be removed from the moulding box (4d) by means of the receiving plates (29c) and in the raised state and after closing the grippers (73D) can be surrendered by lowering onto the transverse transport carriage (72D).

10. Moulding machine according to claims 1 or 2 having a sand frame transfer and sand frame return device according to claim 8, **characterised in that** the sand frame return track (71) in the position (YA) has a stroke device (74A), with which the sand frame can be removed from the sand frame return track and in the raised state and after closing the grippers (73A) can be surrendered by lowering onto the transverse transport carriage (72A), and **in that** the sand frame return track (71) in the position (YD) has a stroke device (74D), with which in the raised state, the sand frame can be taken over by the transverse transport carriage (72D) and after opening the grippers (73D) can be deposited by lowering onto the sand frame return track.

11. Moulding machine according to claims 1 or 2 having a sand frame transfer and sand frame return device according to one of claims 8 to 10, **characterised in that** the sand frames can be transported back via the sand frame return track (71, *axis Y*) from the position (YD) via the intermediate position (YB) to the end position (YA), and **in that** the sand frame return track (71) has a driven roller track having at least two drive sections (YD-YB and YB-YA) or an inclined roller track having a stop-release device in the position (YB).

12. Moulding machine according to claims 1 and 2 having a sand frame transfer and sand frame return device, **characterised in that** the head frame (6a) in the region of the working stations (A, D) has the girders (80A) and (80D) and the transverse transport carriages (78A) and (78D) running thereon and made in console construction, with which the sand frame in the operating station (A) can be transferred from the sand frame return track (71, *axis Y*) to the moulding box transport device (12/13, *axis X*) and in the working station (D) from the moulding box transport device (12/13, *axis X*) to the sand frame return track (71, *axis Y*), **in that** the transverse transport carriages (78A or 78D) run and are guided by means of prism rollers (79A or 79D) or by means of rollers and supporting rollers on the girders (80A or 80D), and **in that** the transverse transport carriages (78A or 78D) have a co-moving roller drive or a stationary drive in the form of a chain pull, cable pull or cylinder drive.

13. Moulding machine according to claims 1 or 2 having a sand frame transfer and sand frame return device according to claim 12, **characterised in that** the transverse transport carriage (78A) has a stroke device (83A) having the cylinder (81A), having the guide rods (82A), having the locking cams (98A) and having the grippers (73A), with which the sand frame in the position (YA) can be removed from the sand frame return track (71) and in the position (XA) can be deposited on the moulding box (4a), and **in that** the transverse transport carriage (78D) has a stroke device (83D) having the cylinder (81 D), having the guide rods (82D), having the locking cams (98D) and having the grippers (73D), with which the sand frame in the position (XD) can be removed from the moulding box (4d) and in the position (YD) can be deposited on the sand frame return track (71).

14. Moulding machine according to claim 1 having a model plate change and model plate rotating device, **characterised in that** the working station (A) in the axis (X) has a stroke device (28A) provided with a driven roller track, and with which a model plate (*for example 2a*) can be removed from the roller track (85A) and subsequently in the raised state at the same time as moulding box transport (13) can be moved from the working station (A) onto the driven roller track (26) and into the working station (B), in order to carry out model plate change during operation with a model plate pair or an external model plate rotation during operation with two or three model plate pairs, **in that** the working station (D) in the axis (X) has a stroke device (28D) provided with a driven roller track, and with which in the raised state, a model plate can be moved at the same time as moulding box transport (13) from the driven roller track (26) of the working station (C) onto the stroke device (28D) of the working station (D) and can subsequently be deposited on the roller track (85D) in order to carry out model change during operation with a model plate pair or an external model plate rotation during operation with two or three model plate pairs, **in that** the working station (A) has a driven roller track (85A), with which a model plate can be transported from axis (Z) to axis (X), and **in that** the working station (D) has a driven roller track (85D), with which a model plate can be transported from axis (*X*) to axis (Z).

15. Moulding machine according to claim 1 having a model plate change and model plate rotating device, **characterised in that** the working station (A) in the axis (X) has a stroke device (93A) provided with a driven roller track and having two stroke sections (94) and (95), wherein the roller track of the stroke device (93A) after the first stroke section (94) is level with the roller track (26) and after the second stroke section (95) is level with the roller track (19), **in that** the model plate can be raised during external rotary operation with two or three model plate pairs via the axis (Z) if required in the working station (A) by stroke (94 and 95) from the roller track (85A) below the moulding box (4a) or can be raised in the working station (A) by stroke (94) as far as the roller track (26) and by subsequent displacement of the model plate on the roller track (26) from (A) to (B) and then can be raised using the stroke device (21) in the station (B) below the moulding box (4b), wherein the displacement (from (A) to (B)) takes place at the same time as moulding box transport (13), **in that** in the alternative embodiment, the working station (D) in the axis (X) has a stroke device (93D) provided with a driven roller track with two stroke sections (94 and 95), wherein the roller track of the stroke device (93D) after the first stroke section (94) is level with the roller track (26) and after the second stroke section (95) is level with the roller track (27), **in that** the model plate during external rotary operation with two or three model plate pairs can be lowered out from the mould as far as the roller track (85D) via the axis (Z) if required in the working station (D) by stroke (94 and 95) or in the working station (C) can be lowered out of the mould as far as the roller track (26) using the stroke device (25) and can be deposited by subsequent displacement of the model plate on the roller track (26) from between working stations ((C) to (D)) and then by stroke (94) in the working station (D) onto the roller track (85D), wherein the displacement (from (C) to (D)) takes place at the same time as moulding box transport (13), **in that** the stroke devices (93A/93D) execute only the stroke (94) for a model change during internal rotary operation with one model plate pair, in order to transfer a model plate at the same time as moulding box transport (13) onto the roller track (26) of the working station (B) or remove it from the roller track (26) of the working station (C), and **in that** the exact level determination of the first stroke section (94) can be fixed by the stroke of the appendix piston (101) and the exact level determination of the second stroke section (95) by the adjustable fixed stop (96), wherein the stroke device ((93A) or (93D)) can be pressed by stroke reserve of the cylinder (100) against the stop (96) and thus can also be stabilised for model plate transport.

16. Moulding machine according to claim 1 having a model plate change and model plate rotating device according to claim 15, **characterised in that** when assembling the mould unit in the working station (A) by stroke (94 and 95) of the stroke device (93A), the stroke device (21) for the model plate passage on the roller track (19) is lowered only slightly and then for the air stream connection (54/55) is raised again slightly, as a result of which the sand filling time into the mould unit can be extended further without thus extending the moulding machine cycle time, **in that** during removal from the mould in the working station (D) by stroke (94 and 95) of the stroke device (93D), the stroke device (25) for model plate passage on the roller track (27) is lowered only slightly and then is raised again slightly, as a result of which the compacting time for the mould can be extended without thus extending the moulding machine cycle time, and **in that** the operating variants of the stroke devices (93A and 93D) can be selected and requested via the control program.

17. Moulding machine according to claim 1 having a model plate change and model plate rotating device according to one of claims 14 to 16, **characterised in that** the axis (Z) for the external model plate rotation has two stroke devices (84D and 84A) provided with driven rollers, a roller track (86) provided with driven rollers and a model plate park track (87) level with the roller track (86), **in that** a model plate can be raised by the stroke device (84D) from the level of the roller track (85D) to the level of the roller track (86), **in that** a model plate can be lowered by the stroke device (84A) from the level of the roller track (86) to the level of the roller track (85A), **in that** during operation with two or three model plate pairs during the passage and residence time at the stations (F and G) of the axis (Z), a model treatment, such as for example the application of iron chill or the placing of exothermic risers can be carried out, and **in that** the residence time for model treatment at the stations (F and G) of the axis (Z) can be extended by a combined rhythm operation, **in that** a model plate pair is shaped without a need for treatment by means of internal model plate rotation twice or several times one after another and then the second or the second and third model plate pair is shaped with need for treatment by means of external model plate rotation in each case once and after which the rhythm sequence of the lot size can be repeated accordingly.

18. Moulding machine according to claim 1 having a model plate change and model plate rotating device according to one of claims 14 to 17, **characterised in that** the moulding box roller track (12), the model plate roller tracks (19, 26, 27, 86, 87), the roller tracks of the stroke devices and the sand frame roller track (71) have the same gauges (102), **in that** the model plate has the running strip (102a) with the gauge (102) which is raised by the dimension (35) in order to provide the free viewing and access facility (36), or **in that** the moulding box roller track (12), the model plate roller tracks (19), (26), (27), and the sand frame roller track (71) have the same gauges (102) and the roller tracks of the stroke devices and the model plate roller tracks (86, 87) have a different gauge (103) for the lowermost model plate running strip (103a), as a result of which the lower dead stroke for the stroke devices can be reduced.

19. Process for filling mould sand into a mould unit consisting of a model plate (1), a moulding box (4) and a sand frame (5) according to claim 1, wherein the model plate (1) is provided with ventilation nozzles (52) and the mould sand is removed from a sand conveyer belt (58) from a supply bunker (59) and conveyed into the mould unit, **characterised in that** the mould sand can be placed into the mould unit over time, wherein the time dimension for the complete filling process is 0.08 to 0.25 seconds per centimetre of filling height, but in particular 0.15 seconds per centimetre of filling height, **in that** the mould sand supply can be changed accordingly by a linear or progressive speed increase of the sand conveyer belt (58) and/or by a linear or progressive adjustment of the layer height (63) during the filling time, as a result of which the initial filling takes place particularly sensitively, **in that** the mould sand strand (61) conveyed from the sand conveyer belt (58) via the intermediate funnel (60) has approximately the same width of the moulding box internal dimension and is passed over an adjustable distributor element (62) onto the multi-stage, in particular three-stage aerator set (39), which loosens the mould sand and distributes it in longitudinal direction, **in that** the sand guiding funnel (22) sits on the sand frame (4b) in sand-tight manner during sand filling into the mould unit and is removed for moulding box transport from the sand frame, **in that** during sand filling, an air stream is drawn in from a negative pressure source (51) via the model plate ventilation nozzles (52), and flows freely into the sand guiding funnel (22) and into the mould unit via a sieve (57) and effects homogeneous filling of the model batches together with the finely metered incoming mould sand, and **in that** the sand frames (5) are returned from the working station (D) via the roller track (71) arranged in the axis (Y) to the working station (A).

20. Process according to claim 19, **characterised in that** the sand guiding funnel (22) is suspended via the pins (46) on the lever system (43a, 43b, 43c, 43d) and is guided by the lever system and the bolts (47), **in that** the sand guiding funnel (22) can be moved vertically via the lever system by the cylinder (44) and thus in its lower position is pressed firmly on the sand frame (4b) and is drawn firmly against the stops (48) in its upper position and its lower edge thus occupies the height level (23), **in that** the vertical stroke movement of the sand guiding funnel (22) corresponds to the distance (23a) and is 50 mm maximum, but in particular 15 mm, **in that** the sand guiding funnel (22) is closed in the upper region by the sieve sheet (57), through which the air stream drawn in via the model plate ventilation nozzles (52) can flow in freely and as a result of which spouting of mould sand is prevented, **in that** the internal dimension of the sand guiding funnel (22) is smaller by the dimension (37) at 5 to 10 mm than the internal dimension of the sand frame and of the moulding box, in order to avoid sand deposits on the sand frame surface, and **in that** the sand guiding funnel (22) has the lever system (77) actuated by gravity with the adjusting screw (77a) and the cleaning strip (77b), which glides up and down during moulding box transport over the slopes (77c) on the sand frame (4b) and cleans the surface thereof during moulding box transport.

21. Process according to one of claims 19 and 20, **characterised in that** the aerators (39) run with directions of rotation, wherein the upper aerators throw the mould sand incoming centrally via the intermediate funnel (60) and via the adjustable distributor element (62) partly onto the two outer sides and the lower aerators effect homogenising distribution of the mould sand, **in that** the speed of the aerators (39) can be adjusted continuously to the optimum distributing and loosening effect, **in that** the aerator axes are mounted in the bearing brackets (40) attached outside of the sand guiding funnel (22), and **in that** the bearing brackets (40) have the drive elements (41 and 42) running with antithetic direction of rotation.

22. Process according to one of claims 19 to 21, **characterised in that** the air stream is produced by the negative pressure source (51) and is drawn in via the flexible pipes (50), via the cavities of the guide rods (49), via the bores (55) of the stroke table (21), via the model plate cavity (53) with the bores (54) and finally via the model plate ventilation nozzles (52) from the mould unit and the sand guiding funnel (22) placed thereon, wherein the air stream enters freely into the sand guiding funnel (22) via the sieve sheet (57).

23. Use of a device according to one of claims 1 to 5, and 8 to 18, wherein the model-specific parameters, such as for example mould sand quantity, adjustments for the sand filling process, type of compacting, compacting pressure, compacting time, casting funnel position, sprue weight etc. for each individual model plate pair with upper and lower box identification can be filed in a data record, the data record is assigned firmly to the model identification number and can be changed on-line during operation for the purpose of optimisation, the model identification number in coded form is attached to the model plate as a coding strip, and the model identification number is read out automatically during movement into the moulding machine, and the assigned data record or the model-specific parameters are thus rapidly available for the moulding process, particularly during constant change operation with two or more model plate pairs.

## Revendications

1. Machine à mouler pour la fabrication de moules en sable liés par les châssis avec des cadres de remplissage (5) et des plaques-modèles de châssis supérieures et inférieures (1a/1b), les modèles de châssis supérieurs et inférieurs étant moulés l'un après l'autre, comprenant
un premier poste de travail qui présente un dispositif de levage (21) pour assembler l'unité de moulage constituée d'une plaque-modèle (1), d'un châssis de moule (4) et d'un cadre de remplissage (5) et un dispositif pour remplir l'unité de moulage de sable de moulage,
un deuxième poste de travail suivant qui présente une unité de compactage (10, 10a, 11) et une unité de levage (25) pour compacter le sable de moulage et séparer l'unité de moulage du moule compacté en dégageant le modèle par abaissement,
un dispositif (12) de transport de châssis de moules, dans lequel les deux postes de travail sont aménagés l'un derrière l'autre,
un système de retour de cadres de remplissage du deuxième au premier poste de travail,
deux sections (19) et (27) de voie de roulement aménagées à pivotement en dessous du dispositif (12) de transport de châssis de moules, sur lesquelles la plaque-modèle (1a/1b) est entraînée par le châssis de moule disposé sur elle (4) pendant le transport du châssis de moule (13) du premier au deuxième poste de travail,
une voie de roulement (26) aménagée en dessous du dispositif (12) de transport de châssis de moules et en dessous des deux sections pivotantes (19) et (27) de voie de roulement pour assurer le retour des plaques-modèles du deuxième au premier poste de travail,
des dispositifs aménagés, respectivement, à côté des deux postes de travail pour changer les modèles, et
des buses de ventilation (52) aménagées dans les plaques-modèles,
**caractérisée en ce que**
la machine à mouler présente quatre postes de travail (A, B, C, D) qui sont aménagés l'un derrière l'autre dans le dispositif (12, 13) de transport de châssis de moules ou sur la ligne de moulage (X),
la machine à mouler présente un système horizontal (71) de retour de cadres de remplissage qui est aménagé sur l'axe (Y) parallèlement à l'axe de la ligne de moulage (X),
les étapes de travail individuelles de la machine à mouler peuvent être distribuées sur les postes de travail et sur le système (71) de retour de cadres de remplissage de sorte que la cadence de production de la machine à mouler puisse être sensiblement réduite et qu'en même temps, le temps de remplissage de sable dans l'unité de moulage puisse être sensiblement allongé,
le poste de travail (A) présente un dispositif de transfert de cadres de remplissage déplaçable horizontalement entre les axes (X, Y), de sorte que le cadre de remplissage (5) puisse être transporté d'un premier axe (Y) à l'autre axe (X) et que le cadre de remplissage (5) qui se trouve sur le premier axe (Y) puisse être retiré de la voie de roulement (71) de retour de cadres de remplissage et déposé sur l'autre axe (X) sur le châssis de moule (4),
le poste de travail (B) présente un dispositif de remplissage de sable de moulage composé d'une bande de transport de sable (58) et d'une trémie (22) de guidage du sable avec des aérateurs intégrés (39), de sorte que le sable de moulage puisse remplir l'unité de moulage au ralenti sous l'effet d'un courant d'air aspiré via les buses de ventilation des plaques-modèles (52),
la voie de roulement (12) de châssis de moules présente dans le poste de travail (C) des rouleaux réglables en hauteur (65), qui peuvent être soulevés contre la barre de guidage de roulement du châssis de moule (4c) soulevé dans la position de compactage, si bien que le démoulage peut se faire directement après l'opération de compactage et sans levée intermédiaire,
le poste de travail (D) présente un dispositif de transfert de cadres de remplissage déplaçable horizontalement entre les axes (X) et (Y), de sorte que le cadre de remplissage (5) puisse être transporté de l'autre axe (X) au premier axe (Y) et que le cadre de remplissage (5) qui se trouve sur l'axe (X) puisse être retiré du châssis de moule (4) et être déposé sur l'axe (Y) sur la voie de roulement (71) de retour de cadres de remplissage,
la plaque-modèle peut au choix être soulevée dans le poste de travail (A) au moyen d'un dispositif de levage (93A) ou dans le poste de travail (B) au moyen du dispositif de levage (21) en dessous des châssis de moules, et
le démoulage et l'abaissement suivant de la plaque-modèle peuvent se faire au choix dans le poste de travail (C) au moyen du dispositif de levage (25) ou dans le poste de travail (D) au moyen d'un dispositif de levage (93D).

2. Machine à mouler selon la revendication 1,
**caractérisée en ce que**
les quatre postes de travail sont aménagés dans un bâti de machine composé du cadre de base (7), des paires de colonnes (8) et (9) et du cadre de tête (6) ou (6a) et dans la zone du dispositif (12/13) de transport de châssis de moules intégré au bâti de la machine,
le pas d'avancement entre les postes de travail individuels correspond au pas de séparation des châssis de moules (5) et les postes de travail individuels sont aménagés respectivement au centre par rapport au centre du châssis de moule, et
les châssis de moules (5) contigus sur le dispositif (12/13) de transport de châssis de moules sont déplaçables en cadence à travers les postes de travail, respectivement, d'un pas des châssis de moules dans la direction de la flèche (13).

3. Machine à mouler selon l'une quelconque des revendications 1 et 2,
**caractérisée en ce que**
l'arête inférieure de la trémie de guidage de sable soulevée (22) et l'arête inférieure du cadre (10a) de l'unité de compactage (10/11) présentent le même niveau en hauteur (23),
il y a une distance (23a) entre le niveau en hauteur (23) et l'arête supérieure du cadre de remplissage (5) et cette distance est de 3 mm à 50 mm, mais en particulier de 15 mm, lorsque le châssis de moule (4) avec le cadre de remplissage (5) s'appuie sur les rouleaux du dispositif (12/13) de transport de châssis de moules,
il y a une distance (23b/23c) entre le niveau en hauteur (23) et l'arête supérieure du cadre de remplissage (5) et cette distance est de 3 mm à 40 mm, mais en particulier de 10 mm, lorsque la plaque-modèle avec le châssis de moulage (4) et le cadre de remplissage (5) s'appuie sur les rouleaux de roulement de la voie de roulement (19/27) des plaques-modèles,
il y a une distance (20) entre la barre de guidage de roulement des châssis de moules et les rouleaux de roulement de la voie de roulement (12) des châssis de moules et cette distance est de 3 mm à 10 mm, mais en particulier de 5 mm, lorsque la plaque-modèle avec le châssis de moule (4) et le cadre de remplissage (5) s'appuie sur les rouleaux de roulement de la bande de roulement (19/27) des plaques-modèles, et
les mouvements verticaux des châssis de moules (4b/4c) s'effectuent seulement dans la zone de la distance (23a) et les châssis de moules ne sont alors pas déplacés hors de la zone de centrage ou de recouvrement de leurs boulons de butée (14).

4. Machine à mouler selon l'une quelconque des revendications 1 à 3,
**caractérisée en ce que**
les postes de travail (A, D) présentent les pistons d'arrêt (30), si bien que les châssis de moules (4a/4d) peuvent être arrêtés horizontalement dans la direction axiale (X),
les châssis de moules (4b/4c) sont centrés dans les postes de travail (B, C) par les châssis de moules arrêtés (4a/4d) avec le jeu habituel,
les châssis de moules (4a/4d) arrêtés horizontalement dans la direction axiale (X) peuvent être déplacés librement dans la direction verticale en utilisant des douilles de centrage à orifice plat (31) dans les châssis de moules, et
le centrage (30) du châssis de moule est appliqué de manière excentrée approximativement dans la zone du châssis du moule, dans laquelle les aires des moments produites en raison de la pression de compactage latérale changent de signes, ce qui a pour effet d'empêcher un affaiblissement du profil du châssis de moule par les douilles d'arrêt (31) et de permettre l'aménagement central des cylindres de levage (17a) et (29a).

5. Machine à mouler selon l'une quelconque des revendications 1 à 4,
**caractérisée en ce que**
les rouleaux de roulement (65) des châssis de moules présentent dans le poste de travail (C) des boulons excentriques réglables radialement (65a), les rouleaux de roulement (65) des châssis de moules dans la position excentrique la plus basse étant au même niveau que les rouleaux de roulement du dispositif (12/13) de transport de châssis de moules et peuvent être pressés d'un pas (66) vers la position excentrique tournée vers le haut individuellement contre les barres de guidage de roulement du châssis de moule (4c) soulevé dans la position de compactage, et
le pas (66) est de 3 mm à 50 mm, mais en particulier de 15 mm.

6. Procédé de fabrication de moules de sable liés par les châssis avec des cadres de remplissage (5) et des plaques-modèles de châssis supérieures et inférieures (1a/1b), les modèles de châssis supérieurs et inférieurs étant moulés l'un après l'autre, comprenant :
un premier poste de travail qui présente un dispositif de levage (21) pour assembler l'unité de moulage composée d'une plaque-modèle (1), de châssis de moules (4) et de cadres de remplissage (5) et un dispositif pour remplir de sable de moulage l'unité de moulage,
un deuxième poste de travail suivant qui présente une unité de compactage (10, 10a, 11) et une unité de levage (25) pour compacter le sable de moulage et pour séparer l'unité de moulage du moule compacté en dégageant le modèle par abaissement,
un dispositif (12) de transport de châssis de moules, dans lequel les deux postes de travail sont aménagés l'une derrière l'autre,
un système de retour de cadres de remplissage du deuxième au premier poste de travail,
deux sections (19) et (27) de voie de roulement aménagées à pivotement en dessous du dispositif (12) de transport de châssis de moules, sur lesquelles la plaque-modèle (1a/1b) est entraînée par le châssis de moule disposé sur elle (4) pendant le transport (13) du châssis de moule, du premier au deuxième poste de travail,
une voie de roulement (26) aménagée en dessous du dispositif (12) de transport de châssis de moules et en dessous des deux sections de voie de roulement pivotantes (19) et (27) pour effectuer le retour de la plaque-modèle du deuxième au premier poste de travail,
des dispositifs aménagés respectivement à côté des deux postes de travail pour changer les modèles, et
des buses de ventilation (52) aménagées dans les plaques-modèles,
**caractérisé en ce que**,
le démoulage dans le poste de travail (C) se fait sans levage intermédiaire préalable, directement après le compactage, et la détente de la force de pression est réalisée par les rouleaux de roulement (65) de châssis de moules s'appliquant mécaniquement et étroitement sur la barre de guidage de roulement des châssis de moules selon un mouvement précis,
le démoulage commence dès la position que le modèle et le châssis de moule avaient adoptée lors du compactage, et
le châssis de moule (4c) est déposé sans heurt sur la voie de roulement (12) après séparation complète du modèle et du moule et pendant le restant de l'abaissement rapide du modèle par abaissement synchrone des boulons excentriques (65a) ou des rouleaux de roulement (65) des châssis de moules avec un profil de vitesse sinusoïdal.

7. Procédé selon la revendication 6,
**caractérisé en ce que**
les rouleaux de roulement (65) des châssis de moules peuvent être soumis à un pivotement dans la poste de travail (C) par un pivotement limité ajustable des boulons excentriques individuels (65a) à une distance parallèle au plan de 2 mm à 6 mm, mais en particulier de 3 mm, de la barre de guidage de roulement du châssis de moule (4c) se trouvant en position de compactage, et
après l'opération de compactage, cette distance est parcourue selon un mouvement précis avant que le châssis de moule ne se dépose sur les rouleaux de roulement (65) des châssis de moules pour le démoulage.

8. Machine à mouler selon l'une quelconque des revendications 1 et 2 avec un dispositif de transfert de cadres de remplissage et un dispositif de retour des cadres de remplissage,
**caractérisée en ce que**
le cadre de tête (6) présente, dans la zone des postes de travail (A, D), les rails de roulement (99A, 99D) et les chariots de transport transversaux (72A, 72D) qui y roulent et y sont guidés, et sont équipés de griffes actionnées par cylindre (73A, 73D) et de taquets d'arrêt (98A, 98D) de manière à pouvoir transférer le cadre de remplissage, dans le poste de travail (A), de la voie de roulement de retour (71, axe Y) des cadres de remplissage au dispositif de transport de châssis de moules (12, 13, axe X) et, dans le poste de travail (D), du dispositif de transport de châssis de moules (12/13, axe X) à la voie de roulement de retour (71, axe Y) des cadres de remplissage, et
les chariots de transport transversaux (72A, 72D) présentent un dispositif d'entraînement axial accompagnant ou un dispositif d'entraînement stationnaire sous la forme d'un dispositif d'entraînement à chaîne de traction, à câble de traction ou à cylindre.

9. Machine à mouler selon l'une quelconque des revendications 1 et 2 avec un dispositif de transfert de cadres de remplissage et de retour de cadres de remplissage selon la revendication 8,
**caractérisée en ce que**
le poste de travail (A) présente un dispositif de levage (17), de sorte qu'à l'état soulevé, le cadre de remplissage (5a) puisse être pris en charge au moyen des plaques réceptrices (17c) par le chariot de transport transversal (72A) et être déposé, après l'ouverture des griffes (73A), par abaissement sur le châssis de moule (4a), et
le poste de travail (D) présente un dispositif de levage (29), de sorte que, par soulèvement, le cadre de remplissage (5d) puisse être retiré du châssis de moule (4d) au moyen des plaques réceptrices (29c) et puisse être transféré, à l'état soulevé et après fermeture des griffes (73D), par abaissement, sur le chariot de transport transversal (72D).

10. Machine à mouler selon les revendications 1 ou 2 avec un dispositif de transfert des cadres de remplissage et de retour des cadres de remplissage selon la revendication 8,
**caractérisée en ce que**
la voie de roulement (71) de retour des cadres de remplissage présente, dans la position (YA), un dispositif de levage (74A), de sorte que le cadre de remplissage puisse être soulevé de la voie de roulement de retour des cadres de remplissage et transféré, à l'état soulevé et après fermeture des griffes (73A), par abaissement, sur le chariot de transport transversal (72A), et
la voie de roulement (71) de retour des cadres de remplissage présente, dans la position (YD), un dispositif de levage (74A), de sorte qu'à l'état soulevé, le cadre de remplissage puisse être transféré du chariot de transport transversal (72D) et puisse, après ouverture des griffes (73D), par abaissement, être déposé sur la voie de roulement de retour des cadres de remplissage.

11. Machine à mouler selon les revendications 1 ou 2 avec un dispositif de transfert de cadres de remplissage et un dispositif de retour de cadres de remplissage selon l'une quelconque des revendications 8 à 10,
**caractérisée en ce que**
les cadres de remplissage peuvent être re-transportés via la voie de roulement de retour des cadres de remplissage (71, axe Y) de la position (YD), via la position intermédiaire (YB), à la position finale (YA), et
la voie de roulement (71) de retour des cadres de remplissage présente une voie de roulement entraînée avec au moins deux sections d'entraînement (YD-YB et YB-YA) ou une voie de roulement en pente avec un dispositif d'arrêt et de libération dans la position (YB).

12. Machine à mouler selon les revendications 1 et 2 avec un dispositif de transfert de cadres de remplissage et de retour de cadres de remplissage,
**caractérisée en ce que**
le cadre de tête (6a) présente, dans la zone des postes de travail (A, D), les traverses (80A) et (80D) ainsi que les chariots de transport transversaux qui y circulent et se présentent sous la forme d'une structure en console (78A) et (78D), de sorte que les cadres de remplissage, dans le poste de travail (A), puissent être transférés de la voie de roulement de retour des cadres de remplissage (71, axe Y) au dispositif de transport de châssis de moules (12/13, axe X) et, dans le poste de travail (D), du dispositif de transport de châssis de moules (12/13, axe X) à la voie de roulement de retour de cadres de remplissage (71, axe Y),
les chariots de transport transversaux (78A ou 78D) circulent et sont guidés au moyen de rouleaux prismatiques (79A ou 79D) ou au moyen de rouleaux de roulement et d'appui sur les traverses (80A et 80D), et
les chariots de transport transversaux (78A ou 78D) présentent un dispositif d'entraînement de rouleaux accompagnant ou un dispositif d'entraînement stationnaire sous la forme d'un dispositif d'entraînement à chaîne de traction, à câble de traction ou à cylindre.

13. Machine à mouler selon les revendications 1 ou 2 avec un dispositif de transfert de cadres de remplissage et de retour des cadres de remplissage selon la revendication 12,
**caractérisée en ce que**
le chariot de transport transversal (78A) présente un dispositif de levage (83A) avec le cylindre (81A), les tiges de guidage (82A), les taquets d'arrêt (98A) et les griffes (73A), de sorte que le cadre de remplissage puisse, dans la position (YD), être soulevé de la voie de roulement (71) de retour des cadres de remplissage et, dans la position (XA), déposé sur le châssis de moule (4a), et
le chariot de transport transversal (78D) présente un dispositif de levage (83D) avec le cylindre (81D), les tiges de guidage (82D), les taquets d'arrêt (98D) et les griffes (73D), se sorte que le cadre de remplissage puisse, dans la position (XD), soulevé du châssis de moule (4d) et, dans la position (YD), être déposé sur la voie de roulement de retour des cadres de remplissage.

14. Machine à mouler selon la revendication 1 avec un dispositif de changement de plaques-modèles et de rotation des plaques-modèles,
**caractérisée en ce que**
le poste de travail (A) présente sur l'axe (X) un dispositif de levage (28A) pourvu d'une voie de roulement entraînée, de sorte qu'une plaque-modèle (par exemple 2a) puisse être soulevée de la voie de roulement (85A) et, ensuite, à l'état soulevé, puisse être,déplacée en même temps que le transport de châssis de moules (13) du poste de travail (A) sur la voie de roulement entraînée (26) et dans le poste de travail (B) pour réaliser, en service avec une paire de plaques-modèles un changement de plaque-modèle, ou en service avec deux ou trois paires de plaques-modèles une rotation externe des plaques-modèles,
le poste de travail (D) présente sur l'axe (X) un dispositif de levage (28D) équipé d'une voie de roulement entraînée, de sorte qu'à l'état soulevé, une plaque-modèle puisse être déplacée, à l'état soulevé, en même temps que le transport de châssis de moules (13), de la voie de roulement entraînée (26) du poste de travail (C) sur le dispositif de levage (28D) du poste de travail (D) et puisse ensuite être déposée sur la voie de roulement (85D) afin de réaliser, en service avec une paire de plaques-modèles, un changement de modèle ou, en service avec deux ou trois paires de plaques-modèles, une rotation externe de plaques-modèles,
le poste de travail (A) présente une voie de roulement entraînée (85A), de sorte qu'une plaque-modèle puisse être transportée de l'axe (Z) à l'axe (X), et
le poste de travail (D) présente une voie de roulement entraînée (85D), de sorte qu'une plaque-modèle puisse être transportée de l'axe (X) à l'axe (Z).

15. Machine à mouler selon la revendication 1 avec un dispositif de changement de plaques-modèles et de rotation de plaques-modèles,
**caractérisée en ce que**
le poste de travail (A) présente, sur l'axe (X), un dispositif de levage (93A) pourvu d'une voie de roulement entraînée avec deux sections de levage (94) et (95), la voie de roulement du dispositif de levage (93A), après la première section de levage (94), étant du même niveau que la voie de roulement (26) et, après la deuxième section de levage (95), au même niveau que la voie de roulement (19),
la plaque-modèle, en service externe de rotation, avec deux ou trois paires de plaques-modèles, peut au choix être soulevée, via l'axe (Z), dans le poste de travail (A), par levage (94 et 95) de la voie de roulement (85A) en dessous du châssis de moule (4a) ou, dans le poste de travail (A), par levage (94) jusqu'à la voie de roulement (26) et, par déplacement consécutif de la plaque-modèle sur la voie de roulement (26) de (A) à (B), elle peut être soulevée avec le dispositif de levage (21) dans le poste (B) en dessous du châssis de moule (4b), le déplacement (de (A) à (B)) s'opérant en même temps que le transport de châssis de moules (13),
dans l'autre forme de réalisation, le poste de travail (D) présente sur l'axe (X) un dispositif de levage (93D) pourvu d'une voie de roulement entraînée avec deux sections de levage (94 et 95), la voie de roulement du dispositif de levage (93D) étant de niveau égal, après la première section de levage (94), au même niveau que la voie de roulement (26) et, après la deuxième section de levage (95), au même niveau que la voie de roulement (27),
la plaque-modèle peut être abaissée, en service rotatif externe avec deux ou trois paires de plaques-modèles sur l'axe (Z), au choix, dans le poste de travail (D), par levage (94 et 95) entre le moule et la voie de roulement (85D) ou peut être abaissée, dans le poste de travail (C), avec le dispositif de levage (25) entre le moule et la voie de roulement (26) et peut être déposée, par déplacement suivant de la plaque-modèle, sur la voie de roulement (26) entre les postes de travail (de C vers D) et, ensuite, par levage (94), dans le poste de travail (D), sur la voie de roulement (85D), le déplacement (de C à D) s'effectuant en même temps que le transport du châssis de moule (13),
les dispositifs de levage (93A/93D) effectuent, pour un changement de modèle en service rotatif interne, avec une paire de plaques-modèles seulement, le levage (94) pour inclure ou exclure une plaque-modèle, en même temps que le transport du châssis de moule (13) sur la voie de roulement (26) du poste de travail (B), la voie de roulement (26) du poste de travail (C), et
la détermination exacte du niveau de la première section de levage (94) peut être fixée par la course du piston de prolongement (101) et la détermination précise du niveau de la deuxième section de levage (95) par la butée fixe réglable (96), le dispositif de levage ((93A) ou (93D)) pouvant être pressé par réserve de levage du cylindre (100) contre la butée (96) et pouvant être de la sorte également stabilisé pour le transport des plaques-modèles.

16. Machine à mouler selon la revendication 1 avec un dispositif de changement de plaques-modèles et de rotation des plaques-modèles selon la revendication 15, **caractérisée en ce que**
lors de l'assemblage de l'unité de moulage dans le poste de travail (A) par levage (94 et 95) du dispositif de levage (93A), le dispositif de levage pour le parcours des plaques-modèles sur la voie de roulement n'est abaissé que légèrement et, ensuite, pour le raccord du courant d'air (54/55), est à nouveau légèrement soulevé, de sorte que le temps de remplissage de l'unité de moulage par le sable de moulage puisse encore être prolongé sans rallonger la cadence de production de la machine à mouler,
lors du démoulage dans le poste de travail (D) par levage (94 et 95) du dispositif de levage (93D), le dispositif de levage (25) pour le parcours de la plaque-modèle sur la voie de roulement (27) est seulement abaissé légèrement et ensuite à nouveau soulevé légèrement, le temps de compactage pour le moulage pouvant être prolongé sans rallonger la cadence de production de la machine à mouler, et
les variantes de service des dispositifs de levage (93A et 93D) peuvent être choisies et appelées via le programme de commande.

17. Machine à mouler selon la revendication 1 avec un dispositif de changement de plaques-modèles et de rotation des plaques-modèles selon l'une quelconque des revendications 14 à 16,
**caractérisée en ce que**
l'axe (Z) pour la rotation externe des plaques-modèles présente deux dispositifs de levage (84D et 84A) équipés de rouleaux entraînés, une voie de roulement (86) équipée de rouleaux entraînés et une voie de rangement de plaques-modèles (87) au même niveau que la voie de roulement (86),
le dispositif de levage (84D) permet de soulever une plaque-modèle du niveau de la voie de roulement (85D) au niveau de la voie de roulement (86),
le dispositif de levage (84A) permet d'abaisser une plaque-modèle du niveau de la voie de roulement (86) au niveau de la voie de roulement (85A),
En service avec deux ou trois paires de plaques-modèles, pendant le temps de parcours et de séjour dans les postes (F et G) sur l'axe (Z), on peut effectuer un traitement des modèles, par exemple, la pose de refroidisseurs ou le placement d'accumulateurs exothermiques, et
le temps de séjour de traitement de modèles dans les postes (F et G) de l'axe (Z) peut être prolongé par un service cadencé combiné en moulant une paire de plaques-modèles sans besoin de traitement au moyen d'une rotation interne de plaques-modèles deux fois ou plus l'une après l'autre et en moulant ensuite, respectivement, une fois la deuxième ou la deuxième et la troisième paire de plaques-modèles qui ont besoin d'un traitement au moyen d'une rotation externe de plaques-modèles en répétant ensuite la succession cadencée en fonction de la grandeur du lot.

18. Machine à mouler selon la revendication 1 avec un dispositif de changement de plaque-modèles et de rotation de plaques-modèles selon l'une quelconque des revendications 14 à 17,
**caractérisée en ce que**
la voie de roulement (12) des châssis de moules, les voies de roulement de plaques-modèles (19, 26, 27, 86, 87), les voies de roulement des dispositifs de levage et la voie de roulement (71) des cadres de remplissage présentent les mêmes écartements de voie (102),
la plaque-modèle présente la barre de guidage de roulement (102a) avec l'écartement de voie (102) qui est relevé dans une mesure (35) telle que soit offerte la libre possibilité d'une inspection et d'un d'accès.
ou la voie de roulement (12) des châssis de moules, les voies de roulement de plaques-modèles (19), (26), (27) et la voie de roulement (71) des cadres de remplissage présentent les mêmes écartements de voie (102) et les voies de roulement des dispositifs de levage et les voies de roulement de plaques-modèles (86, 87) présentent un autre écartement de voie (103) pour la barre de guidage de roulement de la plaque-modèle la plus basse (103a), le point mort inférieur des dispositifs de levage pouvant ainsi être réduit.

19. Procédé de remplissage de sable de moulage dans une unité de moulage composée d'une plaque-modèle (1), d'un châssis de moule (4) et d'un cadre de remplissage (5) selon la revendication 1, dans lequel la plaque-modèle (1) est pourvue de buses de ventilation (52) et le sable de moulage est retiré d'une trémie d'approvisionnement par une bande de transport de sable (58) et transporté dans l'unité de moulage,
**caractérisé en ce que**
le sable de moulage peut être versé dans l'unité de moulage au ralenti, la période de temps pour l'opération de remplissage complète étant de 0,08 à 0,25 seconde par centimètre de hauteur de remplissage, mais en particulier de 0,15 seconde par centimètre de hauteur de remplissage,
l'acheminement du sable de moulage peut être modifié de manière correspondante par une accélération linéaire ou progressive de la bande de transport de sable (58) et/ou par un réglage linéaire ou progressif de la hauteur de couche (63) pendant la période de remplissage, le remplissage de départ se faisant de manière particulièrement fine,
la traînée de sable de moulage (61) transportée par la bande de transport de sable (58) via la trémie intermédiaire (60) présente approximativement la même largeur de dimension interne des châssis de moules et est guidée via un élément de répartition réglable (62) sur le groupe d'aérateurs (39) à plusieurs étages, en particulier à trois étages, qui aèrent le sable de moulage et le répartissent dans la direction longitudinale,
la trémie de guidage de sable (22) s'appuie, pendant le remplissage de sable de l'unité de moulage, de manière étanche au sable sur le cadre de remplissage (4b) et est soulevée du cadre de remplissage pour le transport de châssis de moules,
pendant le remplissage de sable, une source de dépression (51) aspire, via les tubes de ventilation des plaques-modèles (52), un courant d'air qui s'écoule à travers un tamis (57) librement dans la trémie de guidage de sable (22) et dans l'unité de moulage et qui provoque, avec le sable de moulage tombant en dose fine, un remplissage homogène des parties de modèles, et
le cadre de remplissage (5) est renvoyé du poste de travail (D), via la voie de roulement (71) aménagée sur l'axe (Y), au poste de travail (A).

20. Procédé selon la revendication 19,
**caractérisé en ce que**
la trémie de guidage de sable (22) est suspendue par les tourillons (46) sur le système de leviers (43a, 43b, 43c, 43d) et est guidée par le système de leviers et les boulons (47),
la trémie de guidage de sable (22) peut être déplacée verticalement via le système de leviers du cylindre (44) et, en l'occurrence, pressée solidement dans sa position inférieure sur le cadre de remplissage (4b), tirée dans sa position supérieure solidement contre les butées (48) et son arête inférieure adopte alors le niveau de hauteur (23),
le déplacement de levage vertical de la trémie de guidage de sable (22) correspond à la distance (23a) et s'élève au maximum à 50 mm, mais en particulier à 15 mm,
la trémie de guidage de sable (22) est fermée dans la zone supérieure par la tôle perforée (57), à travers laquelle le courant d'air aspiré par les buses de ventilation des plaques-modèles (52) peut librement s'écouler en empêchant de la sorte un éclaboussement de sable de moulage,
la dimension interne de la trémie de guidage de sable (22) est plus petite de la mesure (37) de 5 à 10 mm que la dimension interne du cadre de remplissage et du châssis de moule pour éviter les dépôts de sable sur la surface des cadres de remplissage, et
la trémie de guidage de sable (22) présente le système de leviers actionné par la force de pesanteur (77) avec la vis de réglage (77a) et la barre de nettoyage (77b), qui glisse de haut en bas lors du transport de châssis de moules sur les chanfreins (77c) sur le cadre de remplissage (4b) et nettoie sa surface lors du transport du châssis de moule.

21. Procédé selon l'une quelconque des revendications 19 et 20,
**caractérisé en ce que**,
les aérateurs (39) fonctionnent avec des sens de rotation tels que les aérateurs supérieurs projettent le sable de moulage tombant centralement via la trémie intermédiaire (60) et l'élément de répartition réglable (62) partiellement sur les deux faces externes et que les aérateurs inférieurs provoquent une répartition homogène du sable de moulage,
la vitesse de rotation des aérateurs (39) peut être réglée progressivement sur l'effet optimal de répartition et d'ameublissement,
les axes des aérateurs sont montés dans les plaques formant paliers (40) montées à l'extérieur de la trémie de guidage de sable (22), et
les plaques de paliers (40) présentent les éléments d'entraînement (41 et 42) tournant dans un sens de rotation contraire.

22. Procédé selon l'une quelconque des revendications 19 à 21,
**caractérisé en ce que**
le courant d'air est produit par la source de dépression (51) et est aspiré via les conduits flexibles (50), via les cavités des tiges de guidage (49), via les perçages (55) de la table élévatrice(21), via la cavité de la plaque-modèle (53) avec les perçages (54) et enfin via les buses de ventilation des plaques-modèles (52) issues de l'unité de moulage et de la trémie de guidage de sable disposée sur elle (22), le courant d'air pénétrant via les tôles perforées (57) librement dans la trémie de guidage de sable (22).

23. Utilisation d'un dispositif selon l'une quelconque des revendications 1 à 5 et 8 à 18,
dans laquelle
les paramètres spécifiques au modèle, par exemple la quantité de sable de moulage, les réglages pour l'opération de remplissage de sable, le type de compactage, la pression de compactage, la période de compactage, la position de la trémie de coulée, le poids de la coulée, etc. sont mémorisés dans un jeu de données pour chaque paire de plaques-modèles avec une identification du châssis supérieur et du châssis inférieur,
le jeu de données est affecté de manière fixe au numéro d'identification du modèle et peut être modifié en ligne en service en vue d'une optimisation,
le numéro d'identification du modèle est appliqué sous forme codée en barres sur la plaque-modèle, et
le numéro d'identification du modèle est automatiquement lu lors de la mise en route dans la machine à mouler et le jeu de données ou les paramètres spécifiques au modèle peuvent donc être disponibles rapidement pour l'opération de moulage, en particulier en service alterné permanent avec deux ou trois paires de plaques-modèles.
